# FASCICULE DE BREVET EUROPEEN

(11) **EP 4 042 418 B1**
(45) Date de publication et mention de la délivrance du brevet: **06.09.2023**
(21) Numéro de dépôt: 20792467.1
(22) Date de dépôt: 24.09.2020
(51) Int. Cl.: G10L 19/008, G10L 19/26, H04S 7/00, G10L 25/03, H04S 5/00

(54) **DÉTERMINATION DE CORRECTIONS À APPLIQUER A UN SIGNAL AUDIO MULTICANAL, CODAGE ET DÉCODAGE ASSOCIÉS**
BESTIMMUNG VON KORREKTUREN ZUR ANWENDUNG AUF EIN MEHRKANALAUDIOSIGNAL, ZUGEHÖRIGE CODIERUNG UND DECODIERUNG
DETERMINING CORRECTIONS TO BE APPLIED TO A MULTICHANNEL AUDIO SIGNAL, ASSOCIATED CODING AND DECODING

(30) Priorité: 02.10.2019 FR 1910907
(43) Date de publication de la demande: 17.08.2022
(73) Titulaire: Orange, 92130 Issy-les-Moulineaux (FR)
(72) Inventeur: MAHE, Pierre Clément, 92326 CHÂTILLON CEDEX (FR); RAGOT, Stéphane, 92326 CHÂTILLON CEDEX (FR); DANIEL, Jerome, 92326 CHÂTILLON CEDEX (FR)
(86) Numéro de dépôt international: PCT/FR2020/051668
(87) Numéro de publication internationale: WO 2021/064311

(56) Documents cités:
- EP-A1- 2 717 261
- EP-A1- 3 067 886
- WO-A1-2010/000313
- WO-A1-2015/003027
- WO-A1-2017/153697
- US-A1- 2011 103 591

## Description

La présente invention concerne le codage/décodage de données sonores spatialisées, notamment en contexte ambiophonique (noté ci-après également « ambisonique »).

Les codeurs/décodeurs (ci-après appelés « codées ») qui sont utilisés actuellement en téléphonie mobile sont mono (un seul canal de signal pour une restitution sur un seul haut-parleur). Le codée 3GPP EVS (pour « Enhanced Voice Services ») permet d'offrir une qualité « Super-HD » (aussi appelée voix « Haute Définition Plus » ou HD+) avec une bande audio en bande super-élargie (SWB pour « super-wideband » en anglais) pour des signaux échantillonnés à 32 ou 48 kHz ou pleine bande (FB pour « Fullband ») pour des signaux échantillonnés à 48 kHz ; la largeur de bande audio est de 14,4 à 16 kHz en mode SWB (de 9,6 à 128 kbit/s) et de 20 kHz en mode FB (de 16,4 à 128 kbit/s).

La prochaine évolution de qualité dans les services conversationnels proposés par les opérateurs devrait être constituée par les services immersifs, en utilisant des terminaux tels que des smartphones équipés de plusieurs microphones ou des équipements de conférence audio spatialisée ou de visioconférence de type télé-présence ou vidéo 360°, ou encore des équipements de partage de contenus audio « live », avec un rendu sonore spatialisé en 3D autrement plus immersif qu'une simple restitution stéréo 2D. Avec les usages de plus en plus répandus d'écoute sur téléphone mobile avec un casque audio et l'apparition d'équipements audio avancés (accessoires tels qu'un microphone 3D, assistants vocaux avec antennes acoustiques, casques de réalité virtuelle, etc.) la captation et le rendu de scènes sonores spatialisées sont désormais assez communes pour offrir une expérience de communication immersive.

A ce titre, la future norme 3GPP « IVAS » (pour « I mmersive Voice And Audio Services ») propose l'extension du codée EVS à l'immersif en acceptant comme format d'entrée du codée au moins les formats de son spatialisé listés ci-dessous (et leurs combinaisons):
- Format multicanal (channel-based en anglais) de type stéréo ou 5.1 où chaque canal vient alimenter un haut-parleur (par exemple L et R en stéréo ou L, R, Ls, Rs et C en 5.1) ;
- Format objet (object-based en anglais) où des objets sonores sont décrits comme un signal audio (en général mono) associé à des métadonnées décrivant les attributs de cet objet (position dans l'espace, largeur spatiale de la source, etc.),
- Format ambisonique (scene-based en anglais) qui décrit le champ sonore en un point donné, en général capté par un microphone sphérique ou synthétisé dans le domaine des harmoniques sphériques.

On s'intéresse ci-après typiquement au codage d'un son au format ambisonique, à titre d'exemple de réalisation (au moins certains aspects présentés en lien avec l'invention ci-après pouvant également s'appliquer à d'autres formats que de l'ambisonique).

L'ambisonique est une méthode d'enregistrement (« codage » au sens acoustique) de son spatialisé et un système de reproduction (« décodage » au sens acoustique). Un microphone ambisonique (à l'ordre 1) comprend au moins quatre capsules (typiquement de type cardioïde ou sous-cardioïde) arrangées sur une grille sphérique, par exemple les sommets d'un tétraèdre régulier. Les canaux audio associés à ces capsules s'appellent le « A-format ». Ce format est converti dans un « B-format », dans lequel le champ sonore est décomposé en quatre composantes (harmoniques sphériques) notées W, X, Y, Z, qui correspondent à quatre microphones virtuels coïncidents. La composante W correspond à une captation omnidirectionnelle du champ sonore alors que les composantes X, Y et Z, plus directives, sont assimilables à des microphones à gradients de pression orientés suivant les trois axes orthogonaux de l'espace. Un système ambisonique est un système flexible dans le sens où l'enregistrement et la restitution sont séparés et découplés. Il permet un décodage (au sens acoustique) sur une configuration quelconque de haut-parleurs (par exemple, binaural, son « surround » de type 5.1 ou périphonie (avec élévation) de type 7.1.4). L'approche ambisonique peut être généralisée à plus de quatre canaux en B-format et cette représentation généralisée est couramment nommée « HOA » (pour « Higher-Order Ambisonics »). Le fait de décomposer le son sur plus d'harmoniques sphériques améliore la précision spatiale de restitution lors d'un rendu sur haut-parleurs.

Un signal ambisonique à l'ordre M comprend K=(M+1)² composantes et, à l'ordre 1 (si M= 1), on retrouve les quatre composantes W, X, Y, et Z, couramment appelé FOA (pour First-Order Ambisonics). Il existe aussi une variante dite « planaire » de l'ambisonique (W, X, Y) qui décompose le son défini dans un plan qui est en général le plan horizontal. Dans ce cas, le nombre de composantes est de K = 2M+ 1 canaux. L'ambisonique d'ordre 1 (4 canaux : W, X, Y, Z), l'ambisonique d'ordre 1 planaire (3 canaux : W, X, Y), l'ambisonique d'ordre supérieur sont tous désignés ci-après par « ambisonique » indistinctement pour faciliter la lecture, les traitements présentés étant applicables indépendamment du type planaire ou non et du nombre de composantes ambisoniques.

Par la suite, on appellera « signal ambisonique » un signal en B-format à un ordre prédéterminé avec un certain nombre de composantes ambisoniques. Cela comprend également les cas hybrides, où par exemple à l'ordre 2 on ne dispose que de 8 canaux (au lieu de 9) - plus précisément, à l'ordre 2, on retrouve les 4 canaux de l'ordre 1 (W, X, Y, Z) auxquels on ajoute normalement 5 canaux (habituellement notés R, S, T, U, V), et on peut par exemple ignorer un des canaux d'ordre supérieur (par exemple R).

Les signaux à traiter par le codeur/décodeur se présentent comme des successions de blocs d'échantillons sonores appelés « trames » ou « sous-trames » ci-après.

En outre, ci-après, les notations mathématiques suivent la convention suivante :
- Scalaire : s ou N (minuscule pour les variables ou majuscule pour les constantes)
- l'opérateur Re(.) désigne la partie réelle d'un nombre complexe
- Vecteur : **u (minuscule, gras)**
- Matrice : **A (majuscule, gras)**

Les notations **A^{T}** et **A^{H}** indique respectivement la transposition et la transposition hermitienne (transposée et conjuguée) de **A.**
- Un signal unidimensionnel à temps discret, s(i), défini sur un intervalle temporel i= 0, .., L-1 de longueur Lest représenté par un vecteur ligne $s = \left[s\left(0\right),…,s\left(L-1\right)\right]$ On pourra aussi écrire : **s** = [s₀,..., s_{L-1} ] pour éviter l'usage des parenthèses.
- Un signal multidimensionnel à temps discret, **b**(i), défini sur un intervalle temporel i= 0, .., L-1 de longueur L et à K dimensions est représenté par une matrice de taille LxK: $B = \left[\begin{matrix}{b}_{0} \left(0\right) & … & {b}_{0} \left(L-1\right) \\ ⋮ & … & ⋮ \\ {b}_{K - 1} \left(0\right) & … & {b}_{K - 1} \left(L-1\right)\end{matrix}\right] .$ On pourra aussi noter : **B** = [Bᵢⱼ], i=0,...K-1, j=0...L-1, pour éviter l'usage des parenthèses.
- Un point 3D de coordonnées cartésiennes (x,y,z) peut être converti en coordonnées sphériques (r, Θ ,ϕ), où r est la distance à l'origine, Θ est l'azimut et ϕ l'élévation. On utilise ici, sans perte de généralité, la convention mathématique où l'élévation est définie par rapport au plan horizontal (0xy) ; l'invention peut être facilement adaptée à d'autres définitions, dont la convention utilisée en physique où l'azimut est défini par rapport à l'axe Oz.

Par ailleurs, on ne rappelle pas ici les conventions connues de l'état de l'art en ambisonique concernant l'ordre des composantes ambisoniques (dont ACN pour Ambisonic Channel Number, SID pour Single Index Désignation, FuMA pour Furse-Malham) et la normalisation des composantes ambisoniques (SN3D, N3D, maxN). Plus de détails peuvent être trouvés par exemple dans la ressource disponible en ligne : https://en.wikipedia.org/wiki/Ambisonic data exchange formats Par convention, la première composante d'un signal ambisonique correspond en général à la composante omnidirectionnelle W.

L'approche la plus simple pour coder un signal ambisonique consiste à utiliser un codeur mono et à l'appliquer en parallèle à tous les canaux avec éventuellement une allocation des bits différente selon les canaux. Cette approche est appelée ici « multi-mono ». On peut étendre l'approche multi-mono à du codage multi-stéréo (où des paires de canaux sont codées séparément par un codée stéréo) ou plus généralement à l'utilisation de plusieurs instances parallèles d'un même codec coeur.

Une telle réalisation est présentée à la figure 1. Le signal d'entrée est divisé en canaux (un canal mono ou plusieurs canaux) par le bloc 100. Ces canaux sont codés séparément par les blocs 120 à 122 en fonction d'une répartition et d'une allocation binaire prédéterminées. Leur train binaire est multiplexé (bloc 130) et après transmission et/ou stockage, il est démultiplexé (bloc 140) pour appliquer un décodage pour reconstruire les canaux décodés (blocs 150 à 152) qui sont recombinés (bloc 160).

La qualité associée varie selon le codage et le décodage coeur utilisé (blocs 120 à 122 et 150 à 152), et elle n'est en général satisfaisante qu'à très haut débit. Par exemple, dans le cas multimono, le codage EVS peut être jugé quasi-transparent (d'un point de vue perceptif) à un débit d'au moins 48 kbit/s par canal (mono); ainsi pour un signal ambisonique à l'ordre 1 on obtient un débit minimal de 4x48 = 192 kbit/s. L'approche de codage multi-mono ne prenant pas en compte la corrélation entre canaux, elle produit des déformations spatiales avec l'ajout de différents artéfacts comme l'apparition de sources sonores fantômes, de bruits diffus ou de déplacements des trajectoires de sources sonores. Ainsi, le codage d'un signal ambisonique selon cette approche engendre des dégradations de la spatialisation.

Une approche alternative au codage séparé de tous les canaux est donnée, pour un signal stéréo ou multicanal, par le codage paramétrique. Pour ce type de codage, le signal multicanal d'entrée est réduit en nombre plus faible de canaux, après un traitement appelé « downmix », ces canaux sont codés et transmis et des informations de spatialisation supplémentaires sont également codées. Le décodage paramétrique consiste à augmenter le nombre de canaux après décodage des canaux transmis, en utilisant un traitement appelé « upmix » (typiquement mis en oeuvre par décorrélation) et une synthèse spatiale en fonction des informations de spatialisation supplémentaires décodées. Un exemple de codage paramétrique stéréo est donné par le codée 3GPP e-AAC+. On notera que l'opération de downmix engendre aussi des dégradations de la spatialisation ; dans ce cas, l'image spatiale est modifiée.

2. Il est aussi connu dans l'état de la technique les documents suivants: La demande de brevet EP271 7261 A1 enseigne le codage spatial orienté objet utilisant des valeurs de corrections estimées à partir de paramètres OLD de différence d'objet divisés par une valeur de spectre de puissance reconstruit pour un objet. La demande WO2017/153697A1 enseigne un codage-décodage paramétrique spatial utilisant une valeur optionnelle de correction pour le paramètre ITDmaxest.

L'invention vient améliorer l'état de la technique.

Elle propose à cet effet, un procédé de détermination d'un ensemble de corrections à apporter à un signal sonore multicanal, dans lequel l'ensemble de corrections est déterminé à partir d'une information représentative d'une image spatiale d'un signal multicanal d'origine et d'une information représentative d'une image spatiale du signal multicanal d'origine codé puis décodé.

Ainsi, l'ensemble de corrections déterminé, à appliquer au signal multicanal décodé, permet de limiter les dégradations spatiales dues au codage et éventuellement à des opérations de réduction/augmentation de canaux. La mise en oeuvre de la correction permet ainsi de retrouver une image spatiale du signal multicanal décodé la plus proche de l'image spatiale du signal multicanal d'origine.

Dans un mode de réalisation particulier, la détermination de l'ensemble de corrections est effectuée dans le domaine temporel en pleine bande (une bande de fréquence). Dans des variantes, elle est effectuée dans le domaine temporel par sous-bande de fréquence. Cela permet d'adapter les corrections selon les bandes de fréquences. Dans d'autres variantes, elle est effectuée dans un domaine transformé réel ou complexe (typiquement fréquentiel) de type transformée de Fourier discrète court-terme (STFT), transformée en cosinus discrète modifiée (MDCT), ou autre. L'invention se rapporte également à un procédé de décodage d'un signal sonore multicanal, comportant les étapes suivantes :
- réception d'un flux binaire comportant un signal audio codé issu d'un signal multicanal d'origine et une information représentative d'une image spatiale du signal multicanal d'origine ;
- décodage du signal audio codé reçu et obtention d'un signal multicanal décodé ;
- décodage de l'information représentative d'une image spatiale du signal multicanal d'origine ;
- détermination d'une information représentative d'une image spatiale du signal multicanal décodé ;
- détermination d'un ensemble de corrections à apporter au signal décodé selon le procédé de détermination décrit ci-dessus ;
- correction du signal multicanal décodé par l'ensemble de corrections déterminé.

Ainsi, dans ce mode de réalisation, le décodeur est apte à déterminer les corrections à apporter au signal multicanal décodé, à partir d'une information représentative de l'image spatiale du signal multicanal d'origine, reçue du codeur. L'information reçue du codeur est ainsi limitée. C'est le décodeur qui prend en charge à la fois la détermination et l'application des corrections.

L'invention se rapporte également à un procédé de codage d'un signal sonore multicanal, comportant les étapes suivantes :
- codage d'un signal audio issu d'un signal multicanal d'origine;
- détermination d'une information représentative d'une image spatiale du signal multicanal d'origine ;
- décodage local du signal audio codé et obtention d'un signal multicanal décodé;
- détermination d'une information représentative d'une image spatiale du signal multicanal décodé ;
- détermination d'un ensemble de corrections à apporter au signal multicanal décodé selon le procédé de détermination décrit précédemment ;
- codage de l'ensemble de corrections déterminé.

Dans ce mode de réalisation, c'est le codeur qui détermine l'ensemble de corrections à apporter au signal multicanal décodé et qui le transmet au décodeur. C'est donc le codeur qui est à l'initiative de cette détermination de corrections.

Dans un premier mode de réalisation particulier du procédé de décodage tel que décrit précédemment ou du procédé de codage tel que décrit précédemment, l'information représentative d'une image spatiale est une matrice de covariance et la détermination de l'ensemble de corrections comporte en outre les étapes suivantes :
- obtention d'une matrice de pondération comportant des vecteurs de pondération associés à un ensemble de haut-parleurs virtuels ;
- détermination d'une image spatiale du signal multicanal d'origine à partir de la matrice de pondération obtenue et à partir de la matrice de covariance du signal multicanal d'origine reçue ;
- détermination d'une image spatiale du signal multicanal décodé à partir de la matrice de pondération obtenue et à partir de la matrice de covariance du signal multicanal décodé déterminé;
- calcul d'un ratio entre l'image spatiale du signal multicanal d'origine et l'image spatiale du signal multicanal décodé aux directions des haut-parleurs de l'ensemble de haut-parleurs virtuels, pour obtenir un ensemble de gains.

Selon ce mode de réalisation, cette méthode utilisant le rendu sur haut-parleurs permet de ne transmettre qu'une quantité limitée de données du codeur vers le décodeur. En effet, pour un ordre donné M, K= (M+ 1)² coefficients à transmettre (associés à autant de haut-parleurs virtuels) peuvent être suffisants, mais pour une correction plus stable il peut être recommandé d'utiliser plus de haut-parleurs virtuels et donc de transmettre plus de points. De plus, la correction est facilement interprétable en termes de gains associés à des haut-parleurs virtuels.

Dans une autre variante de réalisation, dans le cas où le codeur détermine directement l'énergie du signal selon différentes directions et transmet cette image spatiale du signal multicanal d'origine au décodeur, la détermination de l'ensemble de corrections du procédé de décodage comporte en outre les étapes suivantes :
- obtention d'une matrice de pondération comportant des vecteurs de pondération associés à un ensemble de haut-parleurs virtuels ;
- détermination d'une image spatiale du signal multicanal décodé à partir de la matrice de pondération obtenue et à partir de l'information représentative d'une image spatiale du signal multicanal décodé déterminé;
- calcul d'un ratio entre l'image spatiale du signal multicanal d'origine et l'image spatiale du signal multicanal décodé aux directions des haut-parleurs de l'ensemble de haut-parleurs virtuels, pour obtenir un ensemble de gains.

Afin de garantir une valeur de correction qui ne soit pas trop brutale, le procédé de décodage ou le procédé de codage, comporte une étape de limitation des valeurs de gains obtenus selon au moins un seuil.

Cet ensemble de gains constitue l'ensemble de corrections et peut être par exemple sous la forme d'une matrice de correction comportant l'ensemble des gains ainsi déterminés.

Dans un deuxième mode de réalisation particulier du procédé de décodage ou du procédé de codage, l'information représentative d'une image spatiale est une matrice de covariance et la détermination de l'ensemble de corrections comporte une étape de détermination d'une matrice de transformation par décomposition matricielle des deux matrices de covariance, la matrice de transformation constituant l'ensemble des corrections.

Ce mode de réalisation a l'avantage d'apporter les corrections directement dans le domaine ambisonique dans le cas d'un signal multicanal ambisonique. Les étapes de transformation des signaux restitués sur haut-parleurs vers le domaine ambisonique étant ainsi évitées. Ce mode de réalisation permet de plus d'optimiser la correction pour qu'elle soit optimale mathématiquement même si elle nécessite la transmission d'un plus grand nombre de coefficients par rapport à la méthode avec rendu sur haut-parleurs. En effet, pour un ordre M et par conséquent un nombre de composantes K= (M+ 1)², le nombre de coefficients à transmettre est de Kx(K+ 1)/2. Afin d'éviter d'amplifier de manière trop importante sur certaines zones fréquentielles, un facteur de normalisation est déterminé et appliqué à la matrice de transformation. Dans le cas où l'ensemble de corrections est représenté par une matrice de transformation ou une matrice de correction comme décrit ci-dessus, la correction du signal multicanal décodé par l'ensemble de corrections déterminé est effectuée par l'application de l'ensemble de corrections au signal multicanal décodé, c'est-à-dire directement dans le domaine ambisonique dans le cas d'un signal ambisonique. Dans le mode de réalisation par rendu sur haut-parleurs mis en oeuvre par le décodeur, la correction du signal multicanal décodé par l'ensemble de corrections déterminé est effectuée selon les étapes suivantes :
- décodage acoustique du signal multicanal décodé sur l'ensemble défini de haut-parleurs virtuels ;
- application de l'ensemble de gains obtenu aux signaux issus du décodage acoustique ;
- codage acoustique des signaux issus du décodage acoustique et corrigés pour obtenir des composantes du signal multicanal ;
- sommation des composantes du signal multicanal ainsi obtenues pour obtenir un signal multicanal corrigé.

Dans une variante de réalisation, les étapes de décodage, application de gains et codage/sommation ci-dessus sont regroupées en une opération de correction directe par une matrice de correction. Cette matrice de correction peut être appliquée directement au signal multicanal décodé, ce qui a l'avantage comme décrit ci-dessus d'apporter les corrections directement dans le domaine ambisonique.

Dans un deuxième mode de réalisation, où le procédé de codage met en oeuvre le procédé de détermination de l'ensemble des corrections, le procédé de décodage comporte les étapes suivantes :
- réception d'un flux binaire comportant un signal audio codé issu d'un signal multicanal d'origine et un ensemble codé de corrections à apporter au signal multicanal décodé, l'ensemble de corrections ayant été codé selon un procédé de codage décrit précédemment;
- décodage du signal audio codé reçu obtention d'un signal multicanal décodé;
- décodage de l'ensemble codé de corrections ;
- correction du signal multicanal décodé par l'application de l'ensemble de corrections décodé au signal multicanal décodé.

Dans ce mode de réalisation, c'est le codeur qui détermine les corrections à apporter sur le signal multicanal décodé, directement dans le domaine ambisonique et c'est le décodeur qui met en oeuvre l'application de ces corrections sur le signal multicanal décodé, directement dans le domaine ambisonique.

L'ensemble de corrections peut être dans ce cas, une matrice de transformation ou bien une matrice de correction comportant un ensemble de gains.

Dans une variante de réalisation du procédé de décodage par rendu sur haut-parleurs, le procédé de décodage comporte les étapes suivantes :
- réception d'un flux binaire comportant un signal audio codé issu d'un signal multicanal d'origine et un ensemble codé de corrections à apporter au signal multicanal décodé, l'ensemble de corrections ayant été codé selon un procédé de codage tel que décrit précédemment;
- décodage du signal audio codé reçu et obtention d'un signal multicanal décodé;
- décodage de l'ensemble codé de corrections ;
- correction du signal multicanal décodé par l'ensemble de corrections décodé selon les étapes suivantes :
   . décodage acoustique du signal multicanal décodé sur l'ensemble défini de haut-parleurs virtuels;
   . application de l'ensemble de gains obtenu aux signaux issus du décodage acoustique;
   . codage acoustique des signaux issus du décodage acoustique et corrigés pour obtenir des composantes du signal multicanal ;
   . sommation des composantes du signal multicanal ainsi obtenues pour obtenir un signal multicanal corrigé.

Dans ce mode de réalisation, c'est le codeur qui détermine les corrections à apporter sur les signaux issus du décodage acoustique sur un ensemble de haut-parleurs virtuels et c'est le décodeur qui met en oeuvre l'application de ces corrections sur les signaux issus du décodage acoustique puis qui transforme ces signaux pour revenir dans le domaine ambisonique dans le cas d'un signal multicanal ambisonique.

Dans une variante de réalisation, les étapes de décodage, application de gains et codage/sommation ci-dessus sont regroupées en une opération de correction directe par une matrice de correction. La correction s'effectue alors directement par l'application d'une matrice de correction sur le signal multicanal décodé, par exemple le signal ambisonique. Comme décrit précédemment, ceci a l'avantage d'apporter les corrections directement dans le domaine ambisonique.

L'invention se rapporte également à un dispositif de décodage comportant un circuit de traitement pour la mise en oeuvre des procédés de décodage tel que décrit précédemment.

L'invention se rapporte également à un dispositif de décodage comportant un circuit de traitement pour la mise en oeuvre des procédés de codage tel que décrit précédemment.

L'invention se rapporte à un programme informatique comportant des instructions pour la mise en oeuvre des procédés de décodage ou des procédés de codage tels que décrits précédemment, lorsqu'ils sont exécutés par un processeur.

Enfin, l'invention se rapporte à un support de stockage, lisible par un processeur, mémorisant un programme informatique comportant des instructions pour l'exécution des procédés de décodage ou des procédés de codage décrits précédemment.

D'autres caractéristiques et avantages de l'invention apparaîtront plus clairement à la lecture de la description suivante de modes de réalisation particuliers, donnés à titre de simples exemples illustratifs et non limitatifs, et des dessins annexés, parmi lesquels :
[Fig 1] La figure 1 illustre un codage multi-mono selon l'état de l'art et tel que décrit précédemment ;
[Fig 2] La figure 2 illustre sous forme d'organigramme, les étapes d'un procédé de détermination d'un ensemble de corrections selon un mode de réalisation de l'invention ;
[Fig 3] La figure 3 illustre un premier mode de réalisation d'un codeur et d'un décodeur, d'un procédé de codage et d'un procédé de décodage selon l'invention ;
[Fig 4] La figure 4 illustre un premier mode de réalisation détaillé du bloc de détermination de l'ensemble de corrections ;
[Fig 5] La figure 5 illustre un deuxième mode de réalisation détaillé du bloc de détermination de l'ensemble de corrections ;
[Fig 6] La figure 6 illustre un deuxième mode de réalisation d'un codeur et d'un décodeur, d'un procédé de codage et d'un procédé de décodage selon l'invention ;et
[Fig 7] La figure 7 illustre des exemples de réalisation structurelle d'un codeur et d'un décodeur selon un mode de réalisation de l'invention.

La méthode décrite ci-dessous repose sur la correction des dégradations spatiales, notamment pour s'assurer que l'image spatiale du signal décodé est la plus proche possible du signal d'origine. A l'opposé des approches de codage paramétrique connues pour les signaux stéréo ou multicanal, où des attributs perceptifs (« perceptual cues » en anglais) sont codés, l'invention ne repose pas sur une interprétation perceptuelle des informations d'image spatiale car le domaine ambisonique n'est pas directement « écoutable ».

La **figure 2** représente les étapes principales mises en oeuvre pour déterminer un ensemble de corrections à appliquer au signal multicanal codé puis décodé.

Le signal multicanal d'origine **B** de dimension KxL (soit K composantes de L échantillons temporels ou fréquentiels) est en entrée du procédé de détermination. A l'étape S1 une information représentative d'une image spatiale du signal multicanal d'origine est extraite.

On s'intéresse ici au cas d'un signal multicanal en représentation ambisonique, tel que décrit précédemment. L'invention peut s'appliquer également pour d'autres types de signal multicanal comme un signal en B-format avec des modifications, comme par exemple la suppression de certaines composantes (ex : suppression de la composante R à l'ordre 2 pour ne garder que 8 canaux) ou le matriçage du B-format pour passer dans un domaine équivalent (appelé « Equivalent Spatial Domain ») comme décrit dans la spécification 3GPP TS 26.260 - un autre exemple de matriçage est donné par le « channel mapping 3 » du codée IETF Opus et dans la spécification 3GPP TS 26.918 (clause 6.1.6.3).

On appelle ici « image spatiale » la répartition de l'énergie sonore de la scène sonore ambisonique à différentes directions de l'espace ; dans des variantes, cette image spatiale décrivant la scène sonore correspond de façon générale à des grandeurs positives évaluées à différentes directions prédéterminées de l'espace, par exemple sous la forme d'un pseudo-spectre de type MUSIC (MUltiple Signal Classification) échantillonné à ces directions ou d'un histogramme de directions d'arrivée (où les directions d'arrivée sont décomptées selon la discrétisation donnée par les directions prédéterminées) ; ces grandeurs positives peuvent être interprétées comme des énergies et sont vues comme telles par la suite pour simplifier la description de l'invention.

Une image spatiale associée à une scène sonore ambisonique représente donc l'énergie sonore (ou plus généralement une grandeur positive) relative en fonction de différentes directions dans l'espace. Dans l'invention, une information représentative d'une image spatiale peut être par exemple une matrice de covariance calculée entre les canaux du signal multicanal ou bien une information d'énergie associée à des directions de provenance du son (associées à des directions de haut-parleurs virtuels répartis sur une sphère unité).

L'ensemble de corrections à appliquer à un signal multicanal est une information qui peut être définie par un ensemble de gains associés à des directions de provenance du son qui peuvent être sous la forme d'une matrice de corrections comportant cet ensemble de gains ou une matrice de transformation.

Une matrice de covariance d'un signal multicanal **B** est par exemple obtenue à l'étape S1. Comme décrit ultérieurement en référence aux figures 3 et 6, cette matrice est par exemple calculée comme suit :
**C = B.B^{T}** à un facteur de normalisation près (dans le cas réel)
   ou
**C =** Re(**B.B^{H}**) à un facteur de normalisation près (dans le cas complexe)

Dans des variantes, des opérations de lissage temporel de la matrice de covariance pourront être utilisées. Dans les cas d'un signal multicanal dans le domaine temporel, la covariance peut être estimée de façon récursive (échantillon par échantillon) sous la forme : ${C}_{ij} \left(n\right) = n / \left(n+1\right) {C}_{ij} \left(n-1\right) + 1 / \left(n+1\right) bi \left(n\right) bj \left(n\right) .$

Dans une variante de réalisation, une information d'énergie est obtenue selon différentes directions (associées à des directions de haut-parleurs virtuels répartis sur une sphère unité). Pour cela, une méthode de type SRP (pour « Steered-Response Power » en anglais) décrite ultérieurement en référence à la figure 3 et 4 pourra par exemple être appliquée. Dans des variantes, d'autres méthodes de calcul d'image spatiale (pseudo-spectre MUSIC, histogramme de directions d'arrivée) peuvent être utilisées.

Plusieurs modes de réalisation sont envisageables et décrits ici pour coder le signal multicanal d'origine.

Dans un premier mode de réalisation, les différents canaux **bₖ,** k=0, .., K-1, de **B** sont codés, à l'étape S2, par un codage multi-mono, chaque canal **bₖ** étant codé séparément. Dans des variantes de réalisation, un codage multi-stéréo où les canaux **bₖ** sont codés par paires séparées est également possible. Un exemple classique pour un signal d'entrée 5.1 consiste à utiliser deux codages stéréo séparés de L/ R et de Ls / Rs avec des codages mono de Cet LFE (basses fréquences uniquement) ; pour le cas ambisonique, le codage multi-stéréo peut être appliqué aux composantes ambisoniques (B-format) ou à un signal multicanal équivalent obtenu après matriçage des canaux du B-format - par exemple à l'ordre 1 les canaux W, X, Y, Z peuvent être convertis en quatre canaux transformés et deux paires de canaux sont codées séparément et reconverties en B-format au décodage. Un exemple est donné dans les versions récentes du codée Opus (« channel mapping 3 ») et dans la spécification 3GPP TR 26.918 (clause 6.1.6.3).

Dans d'autres variantes, on pourra aussi utiliser à l'étape S2 un codage multicanal conjoint, comme par exemple le codée MPEGH 3D Audio pour le format ambisonique (scene-based); dans ce cas, le codée réalise un codage des canaux d'entrée de façon conjointe. Dans l'exemple MPEG-H, ce codage conjoint se décompose pour un signal ambisonique en plusieurs étapes comme l'extraction et le codage de sources mono prédominantes, l'extraction d'une ambiance (typiquement réduit à un signal ambisonique d'ordre 1), le codage de tous les canaux extraits (appelés « transport channels ») et de métadonnées décrivant les vecteurs de formation de faisceaux acoustiques (« beamforming » en anglais) pour l'extraction de canaux prédominants. Le codage multicanal conjoint permet d'exploiter les relations entre tous les canaux pour, par exemple, extraire des sources audio prédominantes et une ambiance ou effectuer une allocation globale des bits prenant en compte l'ensemble du contenu audio.

Dans le mode de réalisation privilégié, on prend comme exemple de réalisation de l'étape S2 un codage multi-mono qui est effectué en utilisant le codée 3GPP EVS tel que décrit précédemment. Cependant, la méthode selon l'invention peut ainsi être utilisée indépendamment du codée coeur (multi-mono, multi-stéréo, codage conjoint) utilisée pour représenter les canaux à coder.

Le signal ainsi codé sous forme de flux binaire (« bitstream » en anglais) peut être décodé à l'étape S3 soit par un décodeur local du codeur, soit par un décodeur après transmission. Ce signal est décodé pour retrouver les canaux du signal multicanal **B̂** (par exemple par plusieurs instances de décodeur EVS selon un décodage multi-mono).

Les étapes S2a, S2b, S3a, S3b représentent une variante de réalisation du codage et du décodage du signal multicanal **B**. La différence avec le codage de l'étape S2 décrite ci-dessus réside dans l'utilisation de traitements additionnels de réduction du nombre de canaux (« downmix » en anglais) à l'étape S2a et d'augmentation du nombre de canaux (« upmix » en anglais) à l'étape S3b. Ces étapes de codage et décodage (S2b et S3a) sont similaires aux étapes S2 et S3 mis à part que le nombre de canaux respectifs en entrée et sortie est plus faible dans les étapes S2b et S3a.

Un exemple de downmix pour un signal d'entrée ambisonique d'ordre 1 consiste à ne garder que le canal W ; pour un signal d'entrée ambisonique d'ordre > 1, on pourra prendre comme downmix les 4 premières composantes W, X, Y, Z (donc tronquer le signal à l'ordre 1). Dans des variantes, on pourra prendre comme downmix un sous-ensemble des composantes ambisoniques (par exemple 8 canaux à l'ordre 2 sans la composante R) et aussi considérer les cas de matriçage comme par exemple un downmix stéréo obtenu sous la forme: L = W-Y+0.3*X, R=W+Y+0.3*X (en n'utilisant que les canaux FOA).

Un exemple d'upmix d'un signal mono consiste à appliquer différentes réponses impulsionnelles spatiales de salle (SRI R pour « Spatial Room Impulse Response ») ou différents filtres décorrélateurs (de type passe-tout) dans le domaine temporel ou fréquentiel. Un exemple de réalisation de décorrélation dans un domaine fréquentiel est donné par exemple dans le document 3GPP S4-180975, pCR to 26.118 on Dolby VRStream audio profile candidate (clause X.6.2.3.5).

Le signal **B'** issu de ce traitement « downmix » est codé à l'étape S2b par un codée coeur (multi-mono, multi-stéréo, codage conjoint), par exemple par une approche mono ou multi-mono avec le codée 3GPP EVS. Le signal audio d'entrée de l'étape de codage S2b et de sortie de l'étape de décodage S3a un nombre de canaux inférieur au signal audio multicanal d'origine. Dans ce cas l'image spatiale représentée par le codée coeur est déjà sensiblement dégradée avant même le codage. Dans un cas extrême, le nombre de canaux est réduit à un seul canal mono, en ne codant que le canal W ; le signal d'entrée est alors limité à un seul canal audio et l'image spatiale est donc perdue. Le procédé selon l'invention permet de décrire et de reconstruire cette image spatiale la plus proche possible de celle du signal multicanal d'origine. En sortie de l'étape d'upmix en S3b de cette variante de réalisation, on retrouve un signal multicanal décodé **B̂**.

A partir du signal multicanal décodé **B̂** selon les deux variantes (S2-S3 ou S2a-S2b-S3a-S3b), est extrait, à l'étape S4, une information représentative de l'image spatiale du signal multicanal décodé. Comme pour l'image originale, cette information peut être une matrice de covariance calculée sur le signal multicanal décodé ou bien une information d'énergie associée à des directions de provenance du son (ou de façon équivalente, à des points virtuels sur une sphère unité).

Ces informations représentatives du signal multicanal d'origine et du signal multicanal décodé sont utilisées à l'étape S5 pour déterminer un ensemble de corrections à apporter au signal multicanal décodé afin de limiter les dégradations spatiales. Deux modes de réalisation seront détaillés par la suite en référence aux figures 4 et 5 pour illustrer cette étape.

Le procédé décrit à la figure 2 peut être mis en oeuvre dans le domaine temporel, en pleine-bande de fréquence (avec une seule bande) ou bien par sous-bandes de fréquence (avec plusieurs bandes), cela ne change pas le fonctionnement du procédé, chaque sous-bande étant alors traitée de manière séparée. Si le procédé est effectué par sous-bande, l'ensemble de corrections est alors déterminé par sous-bande, ce qui occasionne un surcoût de calcul et de données à transmettre vers le décodeur par rapport au cas d'une seule bande. Le découpage en sous-bandes peut être uniforme ou non-uniforme. Par exemple on pourra diviser le spectre d'un signal échantillonné à 32 kHz selon différentes variantes :
- 4 bandes de largeur respective 1, 3, 4 et 8 kHz ou encore 2, 2, 4, 8 kHz
- 24 bandes de Bark (de largeur 100 Hz en basses fréquences à 3.5-4 kHz pour la dernière sous-bande)
- les 24 bandes de Bark peuvent être éventuellement regroupées par blocs de 4 ou 6 bandes successives pour former un ensemble de respectivement 6 ou 4 bandes « agglomérées ».

D'autres découpages sont possibles (par exemple bandes ERB - pour « équivalent rectangular bandwidth » en anglais - ou en 1/3 d'octave), y compris pour le cas d'une fréquence d'échantillonnage différente (par exemple 16 ou 48 kHz).

Dans des variantes, l'invention pourra aussi être mise en oeuvre dans un domaine transformée, par exemple dans le domaine de la transformée de Fourier discrète court-terme (STFT) ou le domaine de la transformée en cosinus discrète modifiée (MDCT).

Plusieurs modes de réalisation sont maintenant décrits pour mettre en oeuvre la détermination de cet ensemble de corrections et pour appliquer cet ensemble de corrections au signal décodé.

On rappelle ici la technique connue d'encodage d'une source sonore au format ambisonique. Une source sonore mono peut-être spatialisée artificiellement en multipliant son signal par les valeurs des harmoniques sphériques associées à sa direction de provenance (en supposant le signal porté par une onde plane) pour obtenir autant de composantes ambisoniques. Pour cela, on calcule les coefficients pour chaque harmonique sphérique pour une position déterminée en azimut Θ et en élévation ϕ à l'ordre désiré : $B = Y \left(⊖,ϕ\right) . s$ où **s** est le signal mono à spatialiser et **Y**( Θ ,ϕ) est le vecteur d'encodage définissant les coefficients des harmoniques sphériques associées à la direction ( Θ , ϕ) pour l'ordre M. Un exemple de vecteur d'encodage est donné ci-après pour l'ordre 1 avec la convention SN3D et l'ordre des canaux SID ou FuMa: $Y \left(θ, φ\right) = \left[\begin{matrix}1 \\ cos θ cos φ \\ sin θ cos φ \\ sin φ\end{matrix}\right]$

Dans des variantes, d'autres convention de normalisation (ex : maxN, N3D) et d'ordre des canaux (ex : ACN) pourront être utilisées et les différents modes de réalisation sont alors adaptés en fonction de la convention utilisée pour l'ordre des ou la normalisation des composantes ambisoniques (FOA ou HOA). Cela revient à modifier l'ordre des lignes **Y**( Θ ,ϕ) ou multiplier ces lignes par des constantes prédéfinies.

Pour les ordres supérieurs, les coefficients **Y**( Θ ,ϕ) des harmoniques sphériques peuvent être trouvés dans le livre de B.Rafaely, Fundamentals of Spherical Array Processing, Springer, 2015. De manière générale pour un ordre M, les signaux ambisoniques sont au nombre de K= (M+ 1)².

De même, on rappelle ici quelques notions sur le rendu ou restitution ambisonique par haut-parleurs. Un son ambisonique n'est pas fait pour être écouté tel quel ; pour une écoute immersive sur haut-parleurs ou sur casque, une étape de « décodage » au sens acoustique aussi appelé rendu (« renderer » en anglais) doit être faite. On considère le cas de N haut-parleurs (virtuels ou physiques) répartis sur une sphère - typiquement de rayon unité - et dont les directions ( Θₙ , ϕₙ), n=0, .., N-1, en termes d'azimut et d'élévation sont connues. Le décodage, tel qu'on le considère ici, est une opération linéaire qui consiste à appliquer une matrice **D** aux signaux ambisoniques **B** pour obtenir les signaux **sₙ** des haut-parleurs, que l'on peut rassembler en une matrice **S**= [ **s₀, ...s_{N-1}], S=D.B** où $S = \left[\begin{matrix}{s}_{0} \\ ⋮ \\ {s}_{N - 1}\end{matrix}\right] .$

On peut décomposer la matrice **D** en vecteurs lignes dₙ, soit $D = \left[\begin{matrix}{d}_{θ} \\ ⋮ \\ {d}_{N - 1}\end{matrix}\right]$ **dₙ** peut être vu comme un vecteur de pondération pour le nième haut-parleur, utilisé pour recombiner les composantes du signal ambisonique et calculer le signal joué sur le nième haut-parleur : **sₙ=dₙ.B.**

II existe de multiples méthodes de « décodage » au sens acoustique. La méthode dite de « décodage basique » également dénommée « mode-matching », se base sur la matrice d'encodage **E** associée à l'ensemble des directions de haut-parleurs virtuels : $E = \left[\begin{matrix}Y \left({θ}_{0}, {φ}_{0}\right) & … & Y \left({θ}_{N - 1}, {φ}_{N - 1}\right)\end{matrix}\right]$

Selon cette méthode, la matrice **D** se définit typiquement comme la pseudo-inverse de **E** : **D**=pinv(**E**)= **D**^{T}**(D.D**^{T}**)**⁻¹

En alternative, la méthode que l'on peut appeler « de projection » donne des résultats similaires pour certaines distributions régulières de directions, et se décrit par l'équation : $D = \frac{1}{N} {E}^{T}$

Dans ce dernier cas, on voit que pour chaque direction d'indice n, ${d}_{n} = \frac{1}{N} Y {\left({θ}_{n}, {φ}_{n}\right)}^{T}$

Dans le cadre de cette invention, de telles matrices serviront de matrice de formation de faisceaux directifs (« beamforming » en anglais) décrivant comment obtenir des signaux caractéristiques de directions de l'espace dans le but d'opérer une analyse et/ou des transformations spatiales.

Dans le cadre de la présente invention, il est utile de décrire la conversion réciproque pour passer du domaine des haut-parleurs vers le domaine ambisonique. Il convient que l'application successive des deux conversions reproduise de façon exacte les signaux ambisoniques d'origine si aucune modification intermédiaire n'est appliquée dans le domaine des haut-parleurs. On définit donc la conversion réciproque comme mettant en jeu la pseudo-inverse de **D** : $pinv \left(D\right) . S = {D}^{T} {\left(D.{D}^{T}\right)}^{- 1} . S$

Quand K= (M+ 1)², la matrice **D** de taille KxK est inversible sous certaines conditions et dans ce cas : **B= D⁻¹.S**

Dans le cas de la méthode « mode-matching », il apparaît que pinv(**D**)=**E**. Dans des variantes, d'autres méthodes de décodage par **D** pourront être utilisées, avec la conversion inverse **E** correspondante ; la seule condition à vérifier est que la combinaison du décodage par **D** et de la conversion inverse par **E** doit donner une reconstruction parfaite (quand aucun traitement intermédiaire n'est réalisé entre le décodage acoustique et l'encodage acoustique).

De telles variantes sont par exemple données par :
- le décodage « mode-matching » avec un terme de régulation sous la forme **D**^{T}**(D.D**^{T}+ε**I)**⁻¹ où ε est une faible valeur (par exemple 0.01),
- Les décodages « in phase » ou « max-rE » connus de l'état de l'art
- ou des variantes où la répartition des directions des haut-parleurs n'est pas régulière sur la sphère.

La **figure 3** représente un premier mode de réalisation d'un dispositif de codage et d'un dispositif de décodage pour la mise en oeuvre d'un procédé de codage et de décodage incluant un procédé de détermination d'un ensemble de corrections tel que décrit en référence à la figure 2.

Dans ce mode de réalisation, le codeur calcule l'information représentative de l'image spatiale du signal multicanal d'origine et la transmet au décodeur afin de lui permettre de corriger la dégradation spatiale engendrée par le codage. Cela permet lors du décodage, d'atténuer les artéfacts spatiaux dans le signal ambisonique décodé. Ainsi, le codeur reçoit un signal d'entrée multicanal par exemple de représentation ambisonique FOA, ou HOA, ou une représentation hybride avec un sous-ensemble de composantes ambisoniques jusqu'à un ordre ambisonique partiel donné - ce dernier cas est en fait inclus de façon équivalente dans le cas FOA ou HOA où les composantes ambisoniques manquantes sont nulles et l'ordre ambisonique est donné par l'ordre minimal requis pour inclure toutes les composantes définies. Ainsi, sans perte de généralité on considère dans la suite de la description les cas FOA ou HOA.

Dans le mode de réalisation ainsi décrit, le signal d'entrée est échantillonné à 32 kHz. Le codeur fonctionne par trames qui sont de façon préférentielle d'une longueur de 20 ms, soit L= 640 échantillons par trame à 32 kHz. Dans des variantes, d'autres longueurs de trame et fréquences d'échantillonnage sont possibles (par exemple L=480 échantillons par trame de 10 ms à 48 kHz).

Dans un mode de réalisation privilégié, le codage est effectué dans le domaine temporel (sur une ou plusieurs bandes), cependant dans des variantes, l'invention peut être mise en oeuvre dans un domaine transformé, par exemple après transformée de Fourier discrète court-terme (STFT) ou transformée en cosinus discrète modifiée (MDCT).

Selon le mode de réalisation de codage utilisé, comme expliqué en référence à la figure 2, un bloc 310 de réduction du nombre de canaux (DMX) peut être mis en oeuvre ; l'entrée du bloc 311 est le signal **B'** en sortie du bloc 310 quand le downmix est mis en oeuvre ou le signal **B** dans le cas contraire. Dans un mode de réalisation, si le downmix est appliqué, il consiste par exemple pour un signal d'entrée ambisonique d'ordre 1 à ne garder que le canal W et pour un signal d'entrée ambisonique d'ordre > 1, à ne garder que les 4 premières composantes ambisoniques W, X, Y, Z (donc à tronquer le signal à l'ordre 1). D'autres types de downmix (comme ceux décrits précédemment avec une sélection d'un sous-ensemble de canaux et/ou un matriçage) peuvent être mis en oeuvres sans que cela ne modifie le procédé selon l'invention.

Le bloc 311 code le signal audio **b'**ₖ de **B'** en sortie du bloc 310 dans le cas où l'étape de downmix est effectuée ou le signal audio **b**ₖ du signal multicanal d'origine **B**. Ce signal correspond aux composantes ambisoniques du signal multicanal d'origine si aucun traitement de réduction du nombre de canaux n'a été appliqué.

Dans un mode de réalisation privilégié, le bloc 311 utilise un codage multi-mono (COD) avec une allocation fixe ou variable, où le codée coeur est le codée normalisé 3GPP EVS. Dans cette approche multi-mono, chaque canal **b**ₖ ou **b'**ₖ est codé séparément par une instance du codée ; cependant, dans des variantes d'autres méthodes de codage sont possibles, par exemple un codage multi-stéréo ou un codage multicanal conjoint. On obtient donc, en sortie de ce bloc de codage 311, un signal audio codé issu du signal multicanal d'origine, sous forme de train binaire qui est envoyé au multiplexeur 340.

De façon optionnelle, le bloc 320 réalise une division en sous-bandes. Dans des variantes, cette division en sous-bandes pourra réutiliser des traitements équivalents effectués dans les blocs 310 ou 311 ; la séparation du bloc 320 est ici fonctionnelle. Dans un mode de réalisation privilégié, les canaux du signal audio multicanal d'origine sont découpés en 4 sous-bandes fréquentielles de largeur respective 1 kHz, 3 kHz, 4 kHz, 8 kHz (ce qui revient à un découpage des fréquences selon les 0-1000, 1000-4000, 4000-8000 et 8000-16000 Hz. Ce découpage peut être mis en oeuvre par le biais d'une transformée de Fourier discrète à court-terme (STFT), filtrage passe-bande dans le domaine de Fourier (par application d'un masque fréquentiel), et transformée inverse avec addition recouvrement. Dans ce cas, les sous-bandes restent échantillonnées à la même fréquence d'origine et le traitement selon l'invention s'applique dans le domaine temporel ; dans des variantes, on pourra utiliser un banc de filtre avec un échantillonnage critique. On notera que l'opération de découpage en sous-bandes implique en général un retard de traitement qui est fonction du type de banc de filtres mis en oeuvre ; selon l'invention un alignement temporel pourra être appliqué avant ou après codage-décodage et/ou avant l'extraction d'informations d'image spatiale, de sorte que les informations d'image spatiale soient bien synchronisées temporellement avec le signal corrigé.

Dans des variantes, un traitement pleine bande pourra être effectué, ou le découpage en sous-bandes pourra être différent comme expliqué précédemment.

Dans d'autres variantes, le signal issu d'une transformée du signal audio multicanal d'origine est directement utilisé et l'invention s'applique dans le domaine transformé avec un découpage en sous-bandes dans le domaine transformé.

Dans la suite de la description, on décrit les différentes étapes du codage et du décodage comme s'il s'agissait d'un traitement dans le domaine temporel ou fréquentiel (réel ou complexe) avec une seule bande de fréquence afin de simplifier la description.

On pourra également mettre en oeuvre, de façon optionnelle, dans chaque sous-bande, un filtrage passe-haut (de fréquence de coupure typiquement à 20 ou 50 Hz), par exemple sous la forme d'un filtre IIR elliptique d'ordre 2 dont la fréquence de coupure est de façon privilégiée fixée à 20 ou 50 Hz (50Hz dans des variantes). Ce prétraitement évite un biais potentiel pour l'estimation ultérieure de covariance lors du codage ; sans ce prétraitement, la correction mise en oeuvre dans le bloc 390 décrit ultérieurement, aura tendance à amplifier les basses fréquences lors d'un traitement pleine bande.

Le bloc 321 détermine (Inf. B) une information représentative d'une image spatiale du signal multicanal d'origine.

Dans un mode de réalisation, cette information est une information d'énergie associée à des directions de provenance du son (associées à des directions de haut-parleurs virtuels répartis sur une sphère unité).

Pour ce faire, on définit une sphère 3D virtuelle de rayon unité, cette sphère 3D est discrétisée par N points (haut-parleurs virtuels « ponctuels ») dont la position est définie en coordonnées sphériques par les directions ( Θₙ , ϕₙ) pour le nième haut-parleur. Les haut-parleurs sont typiquement placés de manière (quasi-)uniforme sur la sphère. Le nombre N de haut-parleurs virtuels est déterminé comme une discrétisation ayant au moins N=K points, avec M l'ordre ambisonique du signal et K=(M+1)², soit N≥K. Une méthode de quadrature de type « Lebedev » peut par exemple être utilisée pour effectuer cette discrétisation, selon les références V.I. Lebedev, and D.N. Laikov, « A quadrature formula for the sphère of the 131st algebraic order of accuracy », Doklady Mathematics, vol. 59, no. 3, 1999, pp. 477-481 ou Pierre Lecomte, Philippe-Aubert Gauthier, Christophe Langrenne, Alexandre Garcia et Alain Berry, On the use of a Lebedev grid for Ambisonics, AES Convention 139, New York, 2015.

Dans des variantes on pourra utiliser d'autres discrétisations, comme par exemple une discrétisation de Fliege avec au moins N= K points (N≥K), comme décrit dans la référence J. Fliege und U. Maier, « A two-stage approach for computing cubature formulae for the sphère », Technical Report, Dortmund University, 1999 ou bien une discrétisation en prenant les points d'un « spherical t-design » comme décrit dans l'article de R. H. Hardin and N. J. A. Sloane, « McLaren's Improved Snub Cube and Other New Spherical Designs in Three Dimensions », Discrète and Computational Geometry, 15 (1996), pp. 429-441.

A partir de cette discrétisation, on peut déterminer l'image spatiale du signal multicanal. Une méthode possible est par exemple la méthode SRP (pour « Steered-Response Power » en anglais). En effet, cette méthode consiste à calculer l'énergie court-terme provenant de différentes directions définies en termes d'azimut et d'élévation. Pour cela, comme expliqué précédemment, de manière similaire au rendu sur N haut-parleurs, une matrice de pondération des composantes ambisoniques est calculée, puis cette matrice est appliquée au signal multicanal pour sommer la contribution des composantes et réaliser un ensemble de N faisceaux acoustiques (ou « beamformers » en anglais).

Le signal issu du faisceau acoustique pour la direction ( Θₙ , ϕₙ) du nième haut-parleur est donné par : **sₙ= dₙ.B**
où **dₙ** est le vecteur (ligne) de pondération donnant les coefficients de formation du faisceau acoustique pour la direction donnée et **B** est une matrice de taille KxL représentant le signal ambisonique (B-format) à K composantes, sur intervalle temporel de longueur L.

L'ensemble des signaux issus des N faisceaux acoustiques conduit à l'équation : $S = D . B$ où $D = \left[\begin{matrix}{d}_{0} \\ ⋮ \\ {d}_{N - 1}\end{matrix}\right]$ et **S** est une matrice de taille NxL représentant les signaux de N haut-parleurs virtuels sur un intervalle temporel de longueur L.

L'énergie court-terme sur le segment temporel de longueur L pour chaque direction ( Θₙ , ϕₙ) est : ${{σ}_{n}}^{2} = {s}_{n} . {{s}_{n}}^{T} = \left({d}_{n}.B\right) . {\left({d}_{n}.B\right)}^{T} = {d}_{n} . B . {B}^{T} . {{d}_{n}}^{T} = {d}_{n} . C . {{d}_{n}}^{T}$ où **C= B.B^{T}** (cas réel) ou Re(**B.B^{H}**) (cas complexe) est la matrice de covariance de **B.** Chaque terme **σₙ²=sₙ.sₙ^{T}** peut être calculé ainsi pour l'ensemble des directions ( Θₙ , ϕₙ) qui correspondent à une discrétisation de la sphère 3D par des haut-parleurs virtuels.

L'image spatiale Σ est alors donnée par : $Σ = \left[{{σ}_{0}}^{2},…,{{σ}_{N - 1}}^{2}\right]$

D'autres variantes de calcul d'une image spatiale Σ que la méthode SRP, peuvent être utilisées.
- Les valeurs **dₙ** peuvent varier selon le type de formation de faisceau acoustique utilisé (delay-sum, MVDR, LCMV...). L'invention s'applique aussi pour ces variantes de calcul de la matrice ***D*** et de l'image spatiale $Σ = \left[{{σ}_{0}}^{2},…,{{σ}_{N - 1}}^{2}\right]$
- La méthode MUSI C (MUltiple Signal Classification) fournit également une autre façon de calculer une image spatiale, avec une approche sous-espaces.
   L'invention s'applique aussi dans cette variante de calcul de l'image spatiale $Σ = \left[{{σ}_{0}}^{2},…,{{σ}_{N - 1}}^{2}\right]$ qui correspond au pseudo-spectre MUSIC calculé en diagonalisant la matrice de covariance et évalué pour les directions ( Θₙ , ϕₙ).
- L'image spatiale peut être calculée à partir d'un histogramme du vecteur intensité (à l'ordre 1) comme par exemple dans l'article de S. Tervo, Direction estimation based on sound intensity vectors, Proc. EUSI POO, 2009, ou sa généralisation en vecteur pseudo-intensité. Dans ce cas, l'histogramme (dont les valeurs sont le nombre d'occurrences de valeurs de directions d'arrivée selon les directions prédéterminées ( Θₙ , ϕₙ)) est interprété comme un ensemble d'énergies selon les directions prédéterminées.

Le bloc 330 réalise alors une quantification de l'image spatiale ainsi déterminée, par exemple avec une quantification scalaire sur de 16 bits par coefficients (en utilisant directement la représentation en virgule flottante tronquée sur 16 bits). Dans des variantes, d'autres méthodes de quantification scalaire ou vectorielle sont possibles. Dans un autre mode de réalisation, l'information représentative de l'image spatiale du signal multicanal d'origine est une matrice de covariance (des sous-bandes) des canaux d'entrée **B.** Cette matrice est calculée comme :
**C = B.B^{T}** à un facteur de normalisation près (dans le cas réel).

Si l'invention est mise en oeuvre dans un domaine par transformée à valeurs complexes, cette covariance se calcule comme : $C = Re \left(B.{B}^{H}\right)$ à un facteur de normalisation près.

Dans des variantes, des opérations de lissage temporel de la matrice de covariance pourront être utilisés. Dans les cas d'un signal multicanal dans le domaine temporel, la covariance peut être estimée de façon récursive (échantillon par échantillon).

La matrice de covariance C (de taille KxK) étant, par définition, symétrique, seul un des triangles inférieur ou supérieur est transmis au bloc de quantification 330 qui code (Q) K(K+1)/2 coefficients, K étant le nombre de composantes ambisoniques. Ce bloc 330 réalise une quantification de ces coefficients, par exemple avec une quantification scalaire sur 16 bits par coefficient (en utilisant directement la représentation en virgule flottante tronquée sur 16 bits). Dans des variantes, d'autres méthodes de quantification scalaire ou vectorielle de la matrice de covariance pourront être mises en oeuvre. Par exemple, on pourra calculer la valeur maximale (variance maximale) de la matrice de covariance puis coder par quantification scalaire avec un pas logarithmique, sur un nombre de bits plus faible (par exemple 8 bits), les valeurs du triangle supérieur (ou inférieur) de la matrice de covariance normalisée par sa valeur maximale.

Dans des variantes, la matrice de covariance **C** pourra être régularisée avant quantification sous la forme **C+** εI.

Les valeurs quantifiées sont envoyées au multiplexeur 340.

Dans ce mode de réalisation, le décodeur reçoit dans le bloc démultiplexeur 350, un flux binaire comportant un signal audio codé issu du signal multicanal d'origine et l'information représentative d'une image spatiale du signal multicanal d'origine.

Le bloc 360 décode (Q⁻¹) la matrice de covariance ou une autre information représentative de l'image spatiale du signal d'origine. Le bloc 370 décode (DEC) le signal audio tel que représenté par le flux binaire.

Dans un mode de réalisation du codage et du décodage, ne mettant pas en oeuvre les étapes de downmix et d'upmix, le signal multicanal décodé **B̂** est obtenu à la sortie du bloc de décodage 370.

Dans le mode de réalisation où l'étape de downmix a été utilisée au codage, le décodage mis en oeuvre dans le bloc 370 permet d'obtenir un signal audio décodé $\hat{B} ′$ qui est envoyé en entrée du bloc 371 d'upmix.

Ainsi, le bloc 371 met en oeuvre une étape optionnelle (UPMIX) d'augmentation du nombre de canaux. Dans un mode de réalisation de cette étape, pour le canal d'un signal mono elle consiste à convoluer le signal par différentes réponses impulsionnelles spatiales de salle (SRIR pour « Spatial Room Impulse Response »); ces SRI Rs sont définis à l'ordre ambisonique d'origine de **B.** D'autres méthodes de décorrélation sont possibles, par exemple l'application de filtres décorrélateurs passe-tout aux différents canaux du signal

Le bloc 372 met en oeuvre une étape optionnelle (SB) de division en sous-bandes pour obtenir soit des sous-bandes dans le domaine temporel ou dans un domaine transformé. Une étape inverse, dans le bloc 391, regroupe les sous-bandes pour retrouver un signal multicanal en sortie.

Le bloc 375 détermine (Inf **B̂** ) une information représentative d'une image spatiale du signal multicanal décodé de manière similaire à que ce qui a été décrit pour le bloc 321 (pour le signal multicanal d'origine), appliqué cette fois-ci au signal multicanal décodé **B̂** obtenu en sortie du bloc 371 ou du bloc 370 selon les modes de réalisation de décodage.

De la même façon que ce qui a été décrit pour le bloc 321, dans un mode de réalisation, cette information est une information d'énergie associée à des directions de provenance du son (associées à des directions de haut-parleurs virtuels répartis sur une sphère unité). Comme expliqué plus haut, une méthode de type SRP (ou autre) peut être utilisée pour déterminer l'image spatiale du signal multicanal décodé. Dans un autre mode de réalisation, cette information est une matrice de covariance des canaux du signal multicanal décodé.

Cette matrice de covariance est alors obtenue comme suit : $\hat{C} = \hat{B} . {\hat{B}}^{T}$ (cas réel) ou
**Ĉ=Re(B̂.B̂^{H}**) (cas complexe) à un facteur de normalisation près.

Dans des variantes, des opérations de lissage temporel de la matrice de covariance pourront être utilisées. Dans les cas d'un signal multicanal dans le domaine temporel, la covariance peut être estimée de façon récursive (échantillon par échantillon).

A partir des informations représentatives des images spatiales respectivement du signal multicanal d'origine (Inf. **B**) et du signal multicanal décodé (Inf. **B̂**), par exemple, les matrices de covariance **C** et **Ĉ,** le bloc 380 met en oeuvre le procédé de détermination (Det.Corr) d'un ensemble de corrections tel que décrit en référence à la figure 2.

Deux modes de réalisation particuliers de cette détermination sont décrits en référence aux figures 4 et 5.

Dans le mode de réalisation de la figure 4, une méthode utilisant le rendu (explicite ou non) sur haut-parleur virtuel est utilisée et dans le mode de réalisation de la figure 5, une méthode mise en oeuvre basée sur une factorisation de type Cholesky est utilisée.

Le bloc 390 de la figure 3 met en oeuvre une correction (CORR) du signal multicanal décodé par l'ensemble de corrections déterminé par le bloc 380 pour obtenir un signal multicanal décodé corrigé.

La **figure 4** représente donc un mode de réalisation de l'étape de détermination d'un ensemble de corrections. Ce mode de réalisation s'effectue par l'utilisation du rendu sur haut-parleurs virtuels.

Dans ce mode de réalisation, on considère dans un premier temps que les informations représentatives de l'image spatiale du signal multicanal d'origine et du signal multicanal décodé sont les matrices de covariance respectives **C** et **C.**

Dans ce cas, les blocs 420 et 421 déterminent respectivement les images spatiales du signal multicanal d'origine et du signal multicanal décodé.

Pour ce faire, comme décrit précédemment, on discrétise une sphère 3D virtuelle de rayon unité, par N points (haut-parleurs virtuels « ponctuels ») dont la direction est définie en coordonnées sphériques par les directions ( Θₙ , ϕₙ) pour le nième haut-parleur.

Plusieurs méthodes de discrétisation ont été définies ci-dessus.

A partir de cette discrétisation, on peut déterminer l'image spatiale du signal multicanal. Comme décrit précédemment une méthode possible est la méthode SRP (ou autre) qui consiste à calculer l'énergie court-terme provenant de différentes directions définies en termes d'azimut et d'élévation.

Cette méthode ou d'autres types de méthodes telles que listées précédemment peuvent être utilisées pour déterminer les images spatiales Σ et Σ̂ (IS **B** et IS **B̂** ) respectivement du signal multicanal d'origine, en 420 (IMG **B**) et du signal multicanal décodé en 421 (IMG **B̂** ).

Dans le cas où l'information représentative de l'image spatiale du signal d'origine (Inf **B**) reçue et décodée en 360 par le décodeur est l'image spatiale elle-même, c'est-à-dire une information d'énergie (ou une grandeur positive) associée à des directions de provenance du son (associées à des directions de haut-parleurs virtuels répartis sur une sphère unité), il n'est alors plus nécessaire de la calculer en 420. Cette image spatiale est alors utilisée directement par le bloc 430 décrit ci-après.

De même, si la détermination en 375 de l'information représentative de l'image spatiale du signal multicanal décodé (Inf **B̂** ) est l'image spatiale elle-même du signal multicanal décodé, alors il n'est plus nécessaire de la calculer en 421. Cette image spatiale est alors utilisée directement par le bloc 430 décrit-ci-après.

A partir des images spatiales Σ et Σ̂, le bloc 430 calcule (Ratio) pour chaque point donné par ( Θₙ , ϕₙ), le ratio d'énergie entre l'énergie **σ**ₙ²₌ Σₙ du signal d'origine et l'énergie ${\hat{σ}}_{n}^{2} = {\hat{Σ}}_{n}$ du signal décodé. Un ensemble de gains gₙ est ainsi obtenu selon l'équation suivante : ${g}_{n} = \sqrt{\frac{{σ}_{n}^{2}}{{{σ}^{⌢}}_{n}^{2} + ε}}$

Le ratio d'énergie, selon la direction (Θₙ , ϕₙ) et la bande de fréquence, peut être très important. Le bloc 440 permet, de façon optionnelle, de limiter (Limit gₙ) la valeur maximale que peut prendre un gain gₙ. On rappelle ici que les grandeurs positives notées **σ**ₙ² et ${\hat{σ}}_{n}^{2}$ peuvent correspondre plus généralement à des quantités issues d'un pseudo-spectre MUSIC ou des valeurs issues d'un histogramme de directions d'arrivée selon les directions discrétisées ( Θₙ , ϕₙ).

Dans une réalisation possible, un seuil est appliqué à la valeur de gₙ. Toute valeur supérieure à ce seuil est forcée à être égale à cette valeur seuil. Le seuil peut être par exemple fixé à 6 dB, de sorte qu'une valeur de gain en dehors de l'intervalle ± 6 dB est saturé à ± 6 dB.

Cet ensemble de gains gₙ constitue donc l'ensemble de corrections à apporter au signal multicanal décodé.

Cet ensemble de gains est reçu en entrée du bloc 390 de correction de la figure 3. Une matrice de correction directement applicable au signal multicanal décodé peut être définie, par exemple sous la forme **G**= **E**.diag([g₀ ... g_{N-1]}).**D** où **D** et **E** sont les matrices de décodage et d'encodage acoustiques définies précédemment Cette matrice **G** est appliquée au signal multicanal décodé **B̂** pour obtenir le signal ambisonique de sortie corrigé ( **B̂** corr).

Une décomposition des étapes mises en oeuvre pour la correction est maintenant décrit. Le bloc 390 applique pour chaque haut-parleur virtuel, le gain gₙ correspondant, déterminé précédemment. L'application de ce gain permet d'obtenir, sur ce haut-parleur, la même énergie que le signal d'origine.

Le rendu sur chaque haut-parleur des signaux décodés est ainsi corrigé.

Une étape d'encodage acoustique, par exemple un encodage ambisonique par la matrice **E** est alors mise en oeuvre pour obtenir des composantes du signal multicanal, par exemple des composantes ambisoniques. Ces composantes ambisoniques sont finalement sommées pour obtenir le signal multicanal de sortie, corrigé ( **B̂** Corr). On peut donc calculer explicitement les canaux associés aux haut-parleurs virtuels, leur appliquer un gain, puis recombiner les canaux traités, ou de façon équivalente appliquer la matrice **G** au signal à corriger.

Dans des variantes, à partir de la matrice de covariance ***Ĉ*** du signal multicanal codé puis décodé et de la matrice de correction **G** on peut calculer dans le bloc 390 la matrice de covariance du signal corrigé comme : $R = G . \hat{C} . {G}^{⊤}$

Seule la valeur du premier coefficient *R*₀₀ de la matrice **R,** correspondant à la composante omnidirectionnelle (canal W), est conservée pour être appliquée comme facteur de normalisation à **R** et éviter une augmentation du gain global due à la matrice de correction **G:** ${\hat{B}}_{corr} = {G}_{norm} . \hat{B}$ ${G}_{norm} = {g}_{norm} . G$ avec ${g}_{norm} = \sqrt{{\hat{C}}_{00} / {R}_{00}}$ où Ĉ₀₀ correspond au premier coefficient de la matrice de covariance du signal multicanal décodé.

Dans des variantes, le facteur de normalisation gₙₒᵣₘ pourra être déterminé sans calculer toute la matrice **R,** car il suffit de ne calculer qu'un sous-ensemble d'éléments matriciels pour déterminer R₀₀ (et donc gₙₒᵣₘ).

La matrice **G** ou **Gₙₒᵣₘ** ainsi obtenue correspond à l'ensemble de corrections à apporter au signal multicanal décodé.

La **figure 5** représente, à présent, un autre mode de réalisation du procédé de détermination de l'ensemble de corrections mis en oeuvre dans le bloc 380 de la figure 3.

Dans ce mode de réalisation, on considère que les informations représentatives de l'image spatiale du signal multicanal d'origine et du signal multicanal décodé sont les matrices de covariance respectives **C** et **C.**

Dans ce mode de réalisation, on ne cherche pas à faire un rendu sur haut-parleurs virtuels pour corriger l'image spatiale d'un signal multicanal. De façon particulière, pour un signal ambisonique, on cherche à calculer la correction de l'image spatiale directement dans le domaine ambisonique.

Pour cela, une matrice de transformation **T** à appliquer au signal décodé est déterminée, de sorte que l'image spatiale modifiée après application de la matrice de transformation **T** au signal décodé **B̂** soit la même que celle du signal d'origine **B.** On cherche donc une matrice **T** qui vérifie l'équation suivante : **T.Ĉ.T^{T}= C** où **C= B.B^{T}** est la matrice de covariance de **B** et ***Ĉ*** = ***B̂*.*B̂****^{T}* est la matrice de covariance de **B̂** , dans la trame courante.

Dans ce mode de réalisation, on utilise une factorisation dite factorisation de Cholesky pour résoudre cette équation.

Etant donnée une matrice **A** de taille n × n, la factorisation de Cholesky consiste à déterminer une matrice **L** triangulaire (inférieure ou supérieure) telle que **A= LL^{T}** (cas réel) et **A= LL^{H}** (cas complexe). Pour que la décomposition soit possible, la matrice **A** doit être une matrice symétrique définie positive (cas réel) ou hermitienne définie positive (cas complexe) ; dans le cas réel, les coefficients diagonaux de **L** sont strictement positifs.

Dans le cas réel, une matrice **M** taille n × n est dite symétrique définie positive si elle est symétrique (**M^{T}= M**) et définie positive (**x^{T}Mx> 0** pour tout **x**∈**Rⁿ**\{**0**} ).

Pour une matrice symétrique **M,** il est possible de vérifier que la matrice est définie positive si toutes ses valeurs propres sont strictement positives ( **λᵢ>ο** ). Si les valeurs propres sont positives ( **λᵢ≥0** ), la matrice est dite semi-définie positive.

Une matrice **M** taille n × n est dite hermitienne symétrique définie positive si elle est hermitienne (**M^{H}= M**) et définie positive (**z^{H}Mz** est un réel >0 pour tout **z**∈**Cⁿ**\{**0**} ).

La factorisation de Cholesky est par exemple utilisée pour trouver une solution à un système d'équation linaire du type **Ax= b.** Par exemple, dans le cas complexe, il est possible de transformer **A** en **LL^{H}** par la factorisation de Cholesky, de résoudre **Ly= b** puis de résoudre **L^{H}x= y.**

De façon équivalente, la factorisation de Cholesky peut s'écrire comme **A= U^{T}U** (cas réel) et **A= U^{H}U** (cas complexe), où **U** est une matrice triangulaire supérieure.

Dans le mode de réalisation décrit ici, sans perte de généralité, on ne traite que le cas d'une factorisation de Cholesky par matrice triangulaire **L.**

Ainsi, la factorisation de Cholesky permet de décomposer une matrice **C= L.L^{T}** en deux matrices triangulaires à la condition que la matrice **C** soit symétrique définie positive. Cela donne l'équation suivante : $T . \hat{L} . \hat{L} {.}^{T} {T}^{T} = L . {L}^{T} .$

Par identification, on trouve : $T . \hat{L} = L$

Soit : $T = L . {{L}^{⌢}}^{- 1}$

Les matrices de covariance **C** et **Ĉ** étant en général des matrice semi-définies positives, la factorisation de Cholesky ne peut pas être utilisée telle quelle.

On note ici quand les matrices **L et L** sont triangulaires inférieures (respectivement supérieures), la matrice de transformation **T** est aussi triangulaire inférieure (respectivement supérieure).

Ainsi, le bloc 510 force la matrice de covariance **C** à être définie positive. Pour cela, une valeur ε est ajoutée (Fact. **C** pour factorisation de **C**) sur les coefficients de la diagonale de la matrice pour garantir que la matrice soit bien définie positive : **C**=**C**+ε**I** , où ε est une faible valeur fixée par exemple à 10⁻⁹ et **I** est la matrice identité. De manière similaire, le bloc 520 force la matrice de covariance **Ĉ** à être définie positive, en modifiant cette matrice sous la forme **Ĉ= Ĉ**+ε**I** , où ε est une faible valeur fixée par exemple à 10⁻⁹ et **I** est la matrice identité.

Une fois que les deux matrices de covariance **C** et **Ĉ** sont conditionnées pour être définies positives, le bloc 530 calcule les factorisations de Cholesky associées et trouve (Det.T) la matrice de transformation optimale **T** sous la forme $T = L . {\hat{L}}^{- 1} .$

Dans des variantes, une résolution alternative peut être faite avec une décomposition en valeurs propres.

La décomposition en valeurs propres (« eigen décomposition » en anglais) consiste à factoriser une matrice réelle ou complexe **A** de taille *n* × *n* sous la forme : $A = Q ∧ {Q}^{- 1}$ où **A** est une matrice diagonale contenant les valeurs propres λᵢ et **Q** est la matrice des vecteurs propres.

Si la matrice est réelle: $A = Q ∧ {Q}^{T}$

Dans le cas complexe, la décomposition s'écrit: **A=Q Λ Q^{H}**

Dans le cas présent, on cherche alors une matrice **T** telle que : **T.Ĉ.T^{T}=C** où $C = Q ∧ {Q}^{t}$ et soit :

Par identification on trouve :

Soit :

La stabilité de la solution d'une trame à l'autre est typiquement moins bonne qu'avec une approche par factorisation par Cholesky. A cette instabilité s'ajoutent de plus importantes approximations de calcul potentiellement plus grandes lors de la décomposition en valeurs propres.

Dans des variantes le calcul de la matrice diagonale $\sqrt{∧} . {\sqrt{\hat{∧}}}^{- 1}$ où $∧ = \left({λ}_{0},…,{λ}_{K - 1}\right) et \hat{Λ} = \left({\hat{λ}}_{0},…,{\hat{λ}}_{K - 1}\right) ,$ pourra être effectué élément par élément sous la forme $sgn \left({λ}_{i}.\hat{{λ}_{i}}\right) \sqrt{\left|{λ}_{i}\right| \left(\left|\hat{{λ}_{i}}\right|+ε\right)}$ où sgn(.) est une fonction de signe (+ 1 si positif, -1 autrement) et ε est un terme de régularisation (par exemple ε= 10⁻⁹) pour éviter les divisions par zéro.

Dans ce mode de réalisation, il est possible que la différence relative d'énergie entre le signal ambisonique décodé et le signal ambisonique corrigé soit très importante, notamment au niveau des hautes fréquences qui peuvent être fortement détériorées par les codeurs tels que le codage EVS multi-mono. Pour éviter d'amplifier de manière trop importante certaines zones fréquentielles un terme de régularisation peut être ajouté. Le bloc 640 se charge de manière optionnelle de normaliser (Norm. **T**) cette correction.

Dans le mode de réalisation privilégié, un facteur de normalisation est donc calculé pour ne pas amplifier de zones fréquentielles.

A partir de la matrice de covariance **Ĉ** du signal multicanal codé puis décodé et de la matrice de transformation **T** on peut calculer la matrice de covariance du signal corrigé comme : $R = T . \hat{C} . {T}^{T}$

Seule la valeur du premier coefficient R₀₀ de la matrice **R,** correspondant à la composante omnidirectionnelle (canal W), est conservée pour être appliquée comme facteur de normalisation à **T** et éviter une augmentation du gain global due à la matrice de correction **T**: ${\hat{B}}_{corr} = {T}_{norm} . \hat{B}$ ${T}_{norm} = {g}_{norm} . T$ avec ${g}_{norm} = \sqrt{{\hat{C}}_{00} / {R}_{00}}$ où Ĉ₀₀ correspond au premier coefficient de la matrice de covariance du signal multicanal décodé.

Dans des variantes, le facteur de normalisation gₙₒᵣₘ pourra être déterminé sans calculer toute la matrice **R,** car il suffit de ne calculer qu'un sous-ensemble d'éléments matriciels pour déterminer R₀₀ (et donc gₙₒᵣₘ).

La matrice **T** ou **Tₙₒᵣₘ** ainsi obtenue correspond à l'ensemble de corrections à apporter au signal multicanal décodé.

Avec ce mode de réalisation le bloc 390 de la figure 3 effectue l'étape de correction du signal multicanal décodé par application de la matrice de transformation **T** ou **Tₙₒᵣₘ** directement au signal multicanal décodé, dans le domaine ambisonique, pour obtenir le signal ambisonique de sortie corrigé ( **B̂** corr).

On décrit à présent un deuxième mode de réalisation d'un codeur/décodeur selon l'invention dans lequel le procédé de détermination de l'ensemble de corrections est mis en oeuvre au codeur. La **figure 6** décrit ce mode de réalisation. Cette figure représente donc un deuxième mode de réalisation d'un dispositif de codage et d'un dispositif de décodage pour la mise en oeuvre d'un procédé de codage et de décodage incluant un procédé de détermination d'un ensemble de corrections tel que décrit en référence à la figure 2.

Dans ce mode de réalisation le procédé de détermination de l'ensemble de corrections (par exemple des gains associés à des directions) est effectué au codeur qui transmet alors au décodeur cet ensemble de corrections. Le décodeur décode cet ensemble de corrections pour l'appliquer au signal multicanal décodé. Ce mode de réalisation implique donc de mettre en oeuvre un décodage local au codeur, ce décodage local est représenté par les blocs 612 à 613.

Les blocs 610, 611, 620 et 621 sont identiques respectivement aux blocs 310, 311, 320 et 321 décrits en référence à la figure 3.

On obtient ainsi, à la sortie du bloc 621, une information représentative de l'image spatiale du signal multicanal d'origine (Inf. **B**).

Le bloc 612 met en oeuvre un décodage local (DEC_loc) en lien avec le codage effectué par le bloc 611.

Ce décodage local peut consister en un décodage complet à partir du train binaire issu du bloc 611 ou de façon préférentielle il peut être intégré au bloc 611.

Dans un mode de réalisation du codage et du décodage, ne mettant pas en oeuvre les étapes de downmix et d'upmix, le signal multicanal décodé **B̂** est obtenu à la sortie du bloc de décodage local 612.

Dans le mode de réalisation où l'étape de downmix en 610 a été utilisée au codage, le décodage local mis en oeuvre dans le bloc 612 permet d'obtenir un signal audio décodé qui est envoyé en entrée du bloc 613 d'upmix.

Ainsi, le bloc 613 met en oeuvre une étape optionnelle (UPMIX) d'augmentation du nombre de canaux. Dans un mode de réalisation de cette étape, pour le canal d'un signal mono elle consiste à convoluer le signal par différentes réponses impulsionnelles spatiales de salle (SRIR pour « Spatial Room Impulse Response »); ces SRI Rs sont définis à l'ordre ambisonique d'origine de **B.** D'autres méthodes de décorrélation sont possibles, par exemple l'application de filtres décorrélateurs passe-tout aux différents canaux du signal

Le bloc 614 met en oeuvre une étape optionnelle (SB) de division en sous-bandes pour obtenir soit des sous-bandes dans le domaine temporel ou dans un domaine transformé.

Le bloc 615 détermine (Inf **B̂** ) une information représentative d'une image spatiale du signal multicanal décodé de manière similaire à que ce qui a été décrit pour les blocs 621 et 321 (pour le signal multicanal d'origine), appliqué cette fois-ci au signal multicanal décodé **B̂** obtenu en sortie du bloc 612 ou du bloc 613 selon les modes de réalisation du décodage local. Ce bloc 615 est équivalent au bloc 375 de la figure 3.

De la même façon que pour les blocs 621 et 321, dans un mode de réalisation, cette information est une information d'énergie associée à des directions de provenance du son (associées à des directions de haut-parleurs virtuels répartis sur une sphère unité). Comme expliqué plus haut, une méthode de type SRP ou autre (comme les variantes décrites précédemment) peut être utilisée pour déterminer l'image spatiale du signal multicanal décodé.

Dans un autre mode de réalisation, cette information est une matrice de covariance des canaux du signal multicanal décodé.

Cette matrice de covariance est alors obtenue comme suit :
**Ĉ=B̂.B̂^{T}** à un facteur de normalisation près (dans le cas réel) ou $\hat{C} = Re \left(\hat{B}.{\hat{B}}^{H}\right)$ à un facteur de normalisation près (dans le cas complexe)

A partir des informations représentatives des images spatiales respectivement du signal multicanal d'origine (Inf.**B**) et du signal multicanal décodé (Inf. **B̂** ), par exemple, les matrices de covariance **C** et **Ĉ,** le bloc 680 met en oeuvre le procédé de détermination (Det.Corr) d'un ensemble de corrections tel que décrit en référence à la figure 2.

Deux modes de réalisation particuliers de cette détermination sont possibles et ont été décrits en référence aux figures 4 et 5.

Dans le mode de réalisation de la figure 4, une méthode utilisant le rendu sur haut-parleur est utilisé et dans le mode de réalisation de la figure 5, une méthode mise en oeuvre directement dans le domaine ambisonique basée sur une factorisation de type Cholesky ou par décomposition en valeurs propres est utilisée.

Ainsi, si le mode de réalisation de la figure 4 est appliqué en 630, l'ensemble de corrections déterminé est un ensemble de gains gₙ pour un ensemble de directions ( Θₙ , ϕₙ) définis par un ensemble de haut-parleurs virtuels. Cet ensemble de gains peut être déterminé sous la forme d'une matrice de correction **G** comme décrit en référence à la figure 4.

Cet ensemble de gains (Corr.) est alors codé en 640. Le codage de cet ensemble de gains peut consister au codage de la matrice de correction **G ou Gₙₒᵣₘ.**

On note que la matrice **G** de taille KxK est symétrique, ainsi selon l'invention il est possible de ne coder que le triangle inférieur ou supérieur de **G** ou **Gₙₒᵣₘ,** soit Kx(K+ 1)/2 valeurs. En général, les valeurs sur la diagonale sont positives. Dans un mode de réalisation le codage de la matrice **G** ou **Gₙₒᵣₘ** est effectué par quantification scalaire (avec ou sans bit de signe) selon que les valeurs sont hors diagonale ou non. Dans les variantes où **Gₙₒᵣₘ** est utilisée, on pourra omettre de coder et transmettre la première valeur de la diagonale (correspondant à la composante omnidirectionnelle) de **Gₙₒᵣₘ** car elle est toujours à 1 ; par exemple dans le cas ambisonique d'ordre 1 à K=4 canaux cela revient à ne transmettre que 9 valeurs au lieu de Kx(K+1)/2=10 valeurs. Dans des variantes, d'autres méthodes de quantification scalaire ou vectorielle (avec ou sans prédiction) pourront être utilisées.

Si le mode de réalisation de la figure 5 est appliqué en 630, l'ensemble de corrections déterminé est une matrice de transformation **T** ou **Tₙₒᵣₘ** qui est alors codée en 640.

On note que la matrice **T** de taille KxK est triangulaire dans la variante utilisant factorisation de Cholesky et symétrique dans la variante utilisant la décomposition en valeurs propres; ainsi selon l'invention il est possible de ne coder que le triangle inférieur ou supérieur de **T ou Tₙₒᵣₘ,** soit Kx(K+ 1)/2 valeurs.

En général, les valeurs sur la diagonale sont positives. Dans un mode de réalisation le codage de la matrice **T** ou **Tₙₒᵣₘ** est effectué par quantification scalaire (avec ou sans bit de signe) selon que les valeurs sont hors diagonale ou non. Dans des variantes, d'autres méthodes de quantification scalaire ou vectorielle (avec ou sans prédiction) pourront être utilisées. Dans les variantes où **Tₙₒᵣₘ** est utilisée, on pourra omettre de coder et transmettre la première valeur de la diagonale (correspondant à la composante omnidirectionnelle) de **Tₙₒᵣₘ** car elle est toujours à 1 ; par exemple dans le cas ambisonique d'ordre 1 à K=4 canaux cela revient à ne transmettre que 9 valeurs au lieu de Kx(K+ 1)/2= 10 valeurs.

Le bloc 640 code ainsi l'ensemble de corrections déterminé et envoie l'ensemble codé de corrections au multiplexeur 650.

Le décodeur reçoit dans le bloc démultiplexeur 660, un flux binaire comportant un signal audio codé issu du signal multicanal d'origine et l'ensemble codé de corrections à appliquer au signal multicanal décodé.

Le bloc 670 décode (Q⁻¹) l'ensemble codé de corrections. Le bloc 680 décode (DEC) le signal audio codé reçu dans le flux.

Dans un mode de réalisation du codage et du décodage, ne mettant pas en oeuvre les étapes de downmix et d'upmix, le signal multicanal décodé **B̂** est obtenu à la sortie du bloc de décodage 680.

Dans le mode de réalisation où l'étape de downmix a été utilisée au codage, le décodage mis en oeuvre dans le bloc 680 permet d'obtenir un signal audio décodé qui est envoyé en entrée du bloc 681 d'upmix.

Ainsi, le bloc 681 met en oeuvre une étape optionnelle (UPMIX) d'augmentation du nombre de canaux. Dans un mode de réalisation de cette étape, pour le canal d'un signal mono elle consiste à convoluer le signal par différentes réponses impulsionnelles spatiales de salle (SRI R pour « Spatial Room Impulse Response »); ces SRI Rs sont définis à l'ordre ambisonique d'origine de **B.** D'autres méthodes de décorrélation sont possibles, par exemple l'application de filtres décorrélateurs passe-tout aux différents canaux du signal

Le bloc 682 met en oeuvre une étape optionnelle (SB) de division en sous-bandes pour obtenir soit des sous-bandes dans le domaine temporel ou dans un domaine transformé et le bloc 691 regroupe les sous-bandes pour retrouver le signal multicanal de sortie.

Le bloc 690 met en oeuvre une correction (CORR) du signal multicanal décodé par l'ensemble de corrections décodé au bloc 670 pour obtenir un signal multicanal décodé corrigé ( **B̂** Corr).

Dans un mode de réalisation où l'ensemble de corrections est un ensemble de gains comme décrit en référence à la figure 4, cet ensemble de gains est reçu en entrée du bloc 690 de correction.

Si l'ensemble de gains est sous la forme d'une matrice de correction directement applicable au signal multicanal décodé, définie, par exemple sous la forme **G= E**.diag([g₀ ... g_{N-1]}).**D** ou **G**ₙₒᵣₘ=gₙₒᵣₘ.**G**, cette matrice **G** ou **Gₙₒᵣₘ** est alors appliquée au signal multicanal décodé ***B̂*** pour obtenir le signal ambisonique de sortie corrigé ( **B̂** Corr).

Si le bloc 690 reçoit un ensemble de gains gₙ, le bloc 690 applique pour chaque haut-parleur virtuel, le gain gₙ correspondant. L'application de ce gain permet d'obtenir, sur ce haut-parleur, la même énergie que le signal d'origine.

Le rendu sur chaque haut-parleur des signaux décodés est ainsi corrigé.

Une étape d'encodage acoustique, par exemple un encodage ambisonique, est alors mise en oeuvre pour obtenir des composantes du signal multicanal, par exemple des composantes ambisoniques. Ces composantes ambisoniques sont alors sommées pour obtenir le signal multicanal de sortie, corrigé ( **B̂** Corr).

Dans un mode de réalisation où l'ensemble de corrections est une matrice de transformation comme décrit en référence à la figure 5, la matrice de transformation **T** décodée en 670 est reçue en entrée du bloc 690 de correction.

Avec ce mode de réalisation, le bloc 690 effectue l'étape de correction du signal multicanal décodé par application de la matrice de transformation **T** ou **Tₙₒᵣₘ** directement au signal multicanal décodé, dans le domaine ambisonique, pour obtenir le signal ambisonique de sortie corrigé ( **B̂** Corr).

Même si l'invention s'applique au cas ambisonique, dans des variantes on pourra convertir d'autres formats (multicanal, objet...) en ambisonique pour appliquer les procédés mis en oeuvre selon les différents modes de réalisation décrits. Un exemple de réalisation d'une telle conversion d'un format multicanal ou objet à un format ambisonique est décrit à la figure 2 de la spécification 3GPP TS 26.259 (v15.0.0).

On a illustré sur la **figure 7** un dispositif de codage DCOD et un dispositif de décodage DDEC, au sens de l'invention, ces dispositifs étant duals l'un de l'autre (dans le sens de « réversibles ») et reliés l'un à l'autre par un réseau de communication RES.

Le dispositif de codage DOOD comporte un circuit de traitement incluant typiquement :
- une mémoire MEM1 pour stocker des données d'instructions d'un programme informatique au sens de l'invention (ces instructions pouvant être réparties entre le codeur DCOD et le décodeur DDEC) ;
- une interface INT1 de réception d'un signal multicanal d'origine **B,** par exemple un signal ambisonique réparti sur différents canaux (par exemple quatre canaux W, Y, Z, X à l'ordre 1) en vue de son codage en compression au sens de l'invention ;
- un processeur PROC1 pour recevoir ce signal et le traiter en exécutant les instructions de programme informatique que stocke la mémoire MEM1, en vue de son codage ; et
- une interface de communication COM 1 pour transmettre les signaux codés via le réseau.

Le dispositif de décodage DDEC comporte un circuit de traitement propre, incluant typiquement :
- une mémoire MEM2 pour stocker des données d'instructions d'un programme informatique au sens de l'invention (ces instructions pouvant être réparties entre le codeur DOOD et le décodeur DDEC comme indiqué précédemment) ;
- une interface COM2 pour recevoir du réseau RES les signaux codés en vue de leur décodage en compression au sens de l'invention ;
- un processeur PROC2 pour traiter ces signaux en exécutant les instructions de programme informatique que stocke la mémoire MEM2, en vue de leur décodage ; et
- une interface de sortie INT2 pour délivrer les signaux décodés corrigés ( **B̂** Corr) par exemple sous forme de canaux ambisoniques W..X, en vue de leur restitution.

Bien entendu, cette figure 7 illustre un exemple d'une réalisation structurelle d'un codée (codeur ou décodeur) au sens de l'invention. Les figures 3 à 6 commentées ci-dessus décrivent en détails des réalisations plutôt fonctionnelles de ces codées.

## Revendications

1. Procédé de détermination d'un ensemble de corrections (Corr.) à apporter à un signal sonore multicanal, **caractérisé par** la détermination dudit ensemble de corrections à partir d'une information représentative d'une image spatiale d'un signal multicanal d'origine (Inf. **B**) et d'une information représentative d'une image spatiale du signal multicanal d'origine codé puis décodé (Inf. **B̂** ).

2. Procédé selon la revendication 1, dans lequel la détermination de l'ensemble de corrections est effectuée par sous-bande de fréquence.

3. Procédé de décodage d'un signal sonore multicanal, comportant les étapes suivantes :
- réception (350) d'un flux binaire comportant un signal audio codé issu d'un signal multicanal d'origine et une information représentative d'une image spatiale du signal multicanal d'origine ;
- décodage (370) du signal audio codé reçu et obtention d'un signal multicanal décodé;
- décodage (360) de l'information représentative d'une image spatiale du signal multicanal d'origine ;
- détermination (375) d'une information représentative d'une image spatiale du signal multicanal décodé ;
- détermination (380) d'un ensemble de corrections à apporter au signal décodé selon le procédé de détermination conforme à l'une des revendications 1 à 2 ;
- correction (390) du signal multicanal décodé par l'ensemble de corrections déterminé.

4. Procédé de codage d'un signal sonore multicanal, comportant les étapes suivantes :
- codage (611) d'un signal audio issu d'un signal multicanal d'origine;
- détermination (621) d'une information représentative d'une image spatiale du signal multicanal d'origine ;
- décodage local (612) du signal audio codé et obtention d'un signal multicanal décodé;
- détermination (615) d'une information représentative d'une image spatiale du signal multicanal décodé ;
- détermination (630) d'un ensemble de corrections à apporter au signal multicanal décodé selon le procédé de détermination conforme à l'une des revendications 1 à 2 ;
- codage (640) de l'ensemble de corrections déterminé.

5. Procédé de décodage selon la revendication 3 ou procédé de codage selon la revendication 4, dans lesquels l'information représentative d'une image spatiale est une matrice de covariance et la détermination de l'ensemble de corrections comporte en outre les étapes suivantes :
- obtention d'une matrice de pondération comportant des vecteurs de pondération associés à un ensemble de haut-parleurs virtuels;
- détermination d'une image spatiale du signal multicanal d'origine à partir de la matrice de pondération obtenue et à partir de la matrice de covariance du signal multicanal d'origine ;
- détermination d'une image spatiale du signal multicanal décodé à partir de la matrice de pondération obtenue et à partir de la matrice de covariance du signal multicanal décodé déterminé;
- calcul d'un ratio entre l'image spatiale du signal multicanal d'origine et l'image spatiale du signal multicanal décodé aux directions des haut-parleurs de l'ensemble de haut-parleurs virtuels, pour obtenir un ensemble de gains.

6. Procédé de décodage selon la revendication 3, dans lequel l'information représentative d'une image spatiale du signal multicanal d'origine reçue est l'image spatiale du signal multicanal d'origine et la détermination de l'ensemble de corrections comporte en outre les étapes suivantes :
- obtention d'une matrice de pondération comportant des vecteurs de pondération associés à un ensemble de haut-parleurs virtuels;
- détermination d'une image spatiale du signal multicanal décodé à partir de la matrice de pondération obtenue et à partir de l'information représentative d'une image spatiale du signal multicanal décodé déterminé;
- calcul d'un ratio entre l'image spatiale du signal multicanal d'origine et l'image spatiale du signal multicanal décodé aux directions des haut-parleurs de l'ensemble de haut-parleurs virtuels, pour obtenir un ensemble de gains.

7. Procédé de décodage selon la revendication 3 ou procédé de codage selon la revendication 4, dans lesquels l'information représentative d'une image spatiale est une matrice de covariance et la détermination de l'ensemble de corrections comporte une étape de détermination d'une matrice de transformation par décomposition matricielle des deux matrices de covariance, la matrice de transformation constituant l'ensemble des corrections.

8. Procédé de décodage selon l'une des revendications 5 à 7, dans lequel la correction du signal multicanal décodé par l'ensemble de corrections déterminé est effectuée par l'application de l'ensemble des corrections au signal multicanal décodé.

9. Procédé de décodage selon l'une des revendications 5 à 6, dans lequel la correction du signal multicanal décodé par l'ensemble de corrections déterminé est effectuée selon les étapes suivantes :
- décodage acoustique du signal multicanal décodé sur l'ensemble défini de haut-parleurs virtuels ;
- application de l'ensemble de gains obtenu aux signaux issus du décodage acoustique ;
- codage acoustique des signaux issus du décodage acoustique et corrigés pour obtenir des composantes du signal multicanal ;
- sommation des composantes du signal multicanal ainsi obtenues pour obtenir un signal multicanal corrigé.

10. Procédé de décodage d'un signal sonore multicanal, comportant les étapes suivantes :
- réception d'un flux binaire comportant un signal audio codé issu d'un signal multicanal d'origine et un ensemble codé de corrections à apporter au signal multicanal décodé, l'ensemble de corrections ayant été codé selon un procédé de codage conforme à l'une des revendications 4,5 ou 7;
- décodage du signal audio codé reçu et obtention d'un signal multicanal décodé;
- décodage de l'ensemble codé de corrections ;
- correction du signal multicanal décodé par l'application de l'ensemble de corrections décodé au signal multicanal décodé.

11. Procédé de décodage d'un signal sonore multicanal, comportant les étapes suivantes :
- réception d'un flux binaire comportant un signal audio codé issu d'un signal multicanal d'origine et un ensemble codé de corrections à apporter au signal multicanal décodé, l'ensemble de corrections ayant été codé selon un procédé de codage conforme à la revendication 5;
- décodage du signal audio codé reçu et obtention d'un signal multicanal décodé;
- décodage de l'ensemble codé de corrections ;
- correction du signal multicanal décodé par l'ensemble de corrections décodé selon les étapes suivantes :
. décodage acoustique du signal multicanal décodé sur l'ensemble de haut-parleurs virtuels ;
. application de l'ensemble de gains obtenu aux signaux issuq du décodage acoustique ;
. codage acoustique des signaux issus du décodage acoustique et corrigés pour obtenir des composantes du signal multicanal ;
. sommation des composantes du signal multicanal ainsi obtenues pour obtenir un signal multicanal corrigé.

12. Dispositif de décodage comportant un circuit de traitement pour la mise en oeuvre du procédé de décodage selon l'une des revendications 3 ou 5 à 11.

13. Dispositif de codage comportant un circuit de traitement pour la mise en oeuvre du procédé de codage selon l'une des revendications 4, 5 ou 7.

14. Support de stockage, lisible par un processeur, mémorisant un programme informatique comportant des instructions pour l'exécution du procédé de décodage selon l'une des revendications 3 ou 5 à 11 ou du procédé de codage selon l'une des revendications 4,5 ou 7.

## Patentansprüche

1. Verfahren zur Bestimmung einer Einheit von an einem Mehrkanaltonsignal vorzunehmenden Korrekturen (Corr.), **gekennzeichnet durch** die Bestimmung der Einheit von Korrekturen ausgehend von einer für ein Raumbild eines ursprünglichen Mehrkanalsignals repräsentativen Information (Inf. B) und einer für ein Raumbild des codierten und dann decodierten ursprünglichen Mehrkanalsignals repräsentativen Information (Inf. *B̂*).

2. Verfahren nach Anspruch 1, wobei die Bestimmung der Einheit von Korrekturen pro Teilfrequenzband ausgeführt wird.

3. Decodierverfahren eines Mehrkanaltonsignals, das die folgenden Schritte enthält:
- Empfang (350) eines Binärstroms, der ein von einem ursprünglichen Mehrkanalsignal stammendes codiertes Audiosignal und eine für ein Raumbild des ursprünglichen Mehrkanalsignals repräsentative Information aufweist;
- Decodierung (370) des empfangenen codierten Audiosignals und Erhalt eines decodierten Mehrkanalsignals;
- Decodierung (360) der für ein Raumbild des ursprünglichen Mehrkanalsignals repräsentativen Information;
- Bestimmung (375) einer für ein Raumbild des decodierten Mehrkanalsignals repräsentativen Information;
- Bestimmung (380) einer Einheit von am decodierten Signal nach dem Bestimmungsverfahren gemäß einem der Ansprüche 1 bis 2 vorzunehmenden Korrekturen;
- Korrektur (390) des decodierten Mehrkanalsignals durch die bestimmte Einheit von Korrekturen.

4. Verfahren zur Codierung eines Mehrkanaltonsignals, das die folgenden Schritte aufweist:
- Codierung (611) eines von einem ursprünglichen Mehrkanalsignal stammenden Audiosignals;
- Bestimmung (621) einer für ein Raumbild des ursprünglichen Mehrkanalsignals repräsentativen Information;
- lokale Decodierung (612) des codierten Audiosignals und Erhalt eines decodierten Mehrkanalsignals;
- Bestimmung (615) einer für ein Raumbild des decodierten Mehrkanalsignals repräsentativen Information;
- Bestimmung (630) einer Einheit von am decodierten Mehrkanalsignal gemäß dem Bestimmungsverfahren entsprechend einem der Ansprüche 1 bis 2 vorzunehmenden Korrekturen;
- Codierung (640) der bestimmten Einheit von Korrekturen.

5. Decodierungsverfahren nach Anspruch 3 oder Codierungsverfahren nach Anspruch 4, bei denen die für ein Raumbild repräsentative Information eine Kovarianzmatrix ist, und die Bestimmung der Einheit von Korrekturen außerdem die folgenden Schritte aufweist:
- Erhalt einer Gewichtungsmatrix, die einer Einheit virtueller Lautsprecher zugeordnete Gewichtungsvektoren aufweist;
- Bestimmung eines Raumbilds des ursprünglichen Mehrkanalsignals ausgehend von der erhaltenen Gewichtungsmatrix und ausgehend von der Kovarianzmatrix des ursprünglichen Mehrkanalsignals;
- Bestimmung eines Raumbilds des decodierten Mehrkanalsignals ausgehend von der erhaltenen Gewichtungsmatrix und ausgehend von der Kovarianzmatrix des bestimmten decodierten Mehrkanalsignals;
- Berechnung eines Verhältnisses zwischen dem Raumbild des ursprünglichen Mehrkanalsignals und dem Raumbild des decodierten Mehrkanalsignals zu den Richtungen der Lautsprecher der Einheit virtueller Lautsprecher, um eine Einheit von Verstärkungen zu erhalten.

6. Decodierverfahren nach Anspruch 3, wobei die für ein empfangenes Raumbild des ursprünglichen Mehrkanalsignals repräsentative Information das Raumbild des ursprünglichen Mehrkanalsignals ist, und die Bestimmung der Einheit von Korrekturen außerdem die folgenden Schritte aufweist:
- Erhalt einer Gewichtungsmatrix, die einer Einheit virtueller Lautsprecher zugeordnete Gewichtungsvektoren aufweist;
- Bestimmung eines Raumbilds des decodierten Mehrkanalsignals ausgehend von der erhaltenen Gewichtungsmatrix und ausgehend von der für ein Raumbild des bestimmten decodierten Mehrkanalsignals repräsentativen Information;
- Berechnung eines Verhältnisses zwischen dem Raumbild des ursprünglichen Mehrkanalsignals und dem Raumbild des decodierten Mehrkanalsignals zu den Richtungen der Lautsprecher der Einheit virtueller Lautsprecher, um eine Einheit von Verstärkungen zu erhalten.

7. Decodierverfahren nach Anspruch 3 oder Codierverfahren nach Anspruch 4, bei denen die für ein Raumbild repräsentative Information eine Kovarianzmatrix ist, und die Bestimmung der Einheit von Korrekturen einen Schritt der Bestimmung einer Transformationsmatrix durch Matrixzerlegung der zwei Kovarianzmatrizen aufweist, wobei die Transformationsmatrix die Einheit der Korrekturen bildet.

8. Decodierverfahren nach einem der Ansprüche 5 bis 7, wobei die Korrektur des decodierten Mehrkanalsignals durch die bestimmte Einheit von Korrekturen durch die Anwendung der Einheit der Korrekturen an das decodierte Mehrkanalsignal ausgeführt wird.

9. Decodierverfahren nach einem der Ansprüche 5 bis 6, wobei die Korrektur des decodierten Mehrkanalsignals durch die bestimmte Einheit von Korrekturen gemäß den folgenden Schritten ausgeführt wird:
- akustische Decodierung des decodierten Mehrkanalsignals an der definierten Einheit virtueller Lautsprecher;
- Anwendung der erhaltenen Einheit von Verstärkungen an die von der akustischen Decodierung stammenden Signale;
- akustische Codierung der von der akustischen Decodierung stammenden und korrigierten Signalen, um Komponenten des Mehrkanalsignals zu erhalten;
- Summierung der so erhaltenen Komponenten des Mehrkanalsignals, um ein korrigiertes Mehrkanalsignal zu erhalten.

10. Decodierverfahren eines Mehrkanaltonsignals, das die folgenden Schritte aufweist:
- Empfang eines Binärstroms, der ein von einem ursprünglichen Mehrkanalsignal stammendes codiertes Audiosignal und eine codierte Einheit von am decodierten Mehrkanalsignal vorzunehmenden Korrekturen aufweist, wobei die Einheit von Korrekturen gemäß einem Codierverfahren nach einem der Ansprüche 4, 5 oder 7 codiert wurde;
- Decodierung des empfangenen codierten Audiosignals und Erhalt eines decodierten Mehrkanalsignals;
- Decodierung der codierten Einheit von Korrekturen;
- Korrektur des decodierten Mehrkanalsignals durch die Anwendung der decodierten Einheit von Korrekturen an das decodierte Mehrkanalsignal.

11. Decodierverfahren eines Mehrkanaltonsignals, das die folgenden Schritte aufweist:
- Empfang eines Binärstroms, der ein von einem ursprünglichen Mehrkanalsignal stammendes Audiosignal und eine codierte Einheit von am decodierten Mehrkanalsignal vorzunehmenden Korrekturen aufweist, wobei die Einheit von Korrekturen gemäß einem Codierverfahren nach Anspruch 5 codiert wurde;
- Decodierung des empfangenen codierten Audiosignals und Erhalt eines decodierten Mehrkanalsignals;
- Decodierung der codierten Einheit von Korrekturen;
- Korrektur des decodierten Mehrkanalsignals durch die decodierte Einheit von Korrekturen gemäß den folgenden Schritten:
• akustische Decodierung des decodierten Mehrkanalsignals an der Einheit virtueller Lautsprecher;
• Anwendung der erhaltenen Einheit von Verstärkungen an die von der akustischen Decodierung stammenden Signale;
• akustische Codierung der von der akustischen Decodierung stammenden und korrigierten Signale, um Komponenten des Mehrkanalsignals zu erhalten;
• Summierung der so erhaltenen Komponenten des Mehrkanalsignals, um ein korrigiertes Mehrkanalsignal zu erhalten.

12. Decodiervorrichtung, die eine Verarbeitungsschaltung zur Durchführung des Decodierverfahrens nach einem der Ansprüche 3 oder 5 bis 11 aufweist.

13. Codiervorrichtung, die eine Verarbeitungsschaltung zur Durchführung des Codierverfahrens nach einem der Ansprüche 4, 5 oder 7 aufweist.

14. Speicherträger, für einen Prozessor lesbar, der ein EDV-Programm speichert, das Anweisungen zur Ausführung des Decodierverfahrens nach einem der Ansprüche 3 oder 5 bis 11 oder des Codierverfahrens nach einem der Ansprüche 4, 5 oder 7 aufweist.

## Claims

1. Method for determining a set of corrections (Corr.) to be made to a multichannel sound signal, **characterized by** determining said set of corrections from information representative of a spatial image of an original multichannel signal (Inf. **B**) and from information representative of a spatial image of the original coded and then decoded multichannel signal (Inf. **B̂** ).

2. Method according to Claim 1, wherein the set of corrections is determined by frequency sub-band.

3. Method for decoding a multichannel sound signal, comprising the following steps:
- receiving (350) a bitstream comprising a coded audio signal from an original multichannel signal and information representative of a spatial image of the original multichannel signal;
- decoding (370) the received coded audio signal and obtaining a decoded multichannel signal;
- decoding (360) the information representative of a spatial image of the original multichannel signal;
- determining (375) information representative of a spatial image of the decoded multichannel signal;
- determining (380) a set of corrections to be made to the decoded signal using the determination method according to either of Claims 1 and 2;
- correcting (390) the decoded multichannel signal using the determined set of corrections.

4. Method for coding a multichannel sound signal, comprising the following steps:
- coding (611) an audio signal from an original multichannel signal;
- determining (621) information representative of a spatial image of the original multichannel signal;
- locally decoding (612) the coded audio signal and obtaining a decoded multichannel signal;
- determining (615) information representative of a spatial image of the decoded multichannel signal;
- determining (630) a set of corrections to be made to the decoded multichannel signal using the determination method according to either of Claims 1 and 2;
- coding (640) the determined set of corrections.

5. Decoding method according to Claim 3 or coding method according to Claim 4, wherein the information representative of a spatial image is a covariance matrix, and determining the set of corrections furthermore comprises the following steps:
- obtaining a weighting matrix comprising weighting vectors associated with a set of virtual loudspeakers;
- determining a spatial image of the original multichannel signal from the obtained weighting matrix and from the covariance matrix of the original multichannel signal;
- determining a spatial image of the decoded multichannel signal from the obtained weighting matrix and from the covariance matrix of the determined decoded multichannel signal;
- computing a ratio between the spatial image of the original multichannel signal and the spatial image of the decoded multichannel signal in the directions of the loudspeakers of the set of virtual loudspeakers, in order to obtain a set of gains.

6. Decoding method according to Claim 3, wherein the received information representative of a spatial image of the original multichannel signal is the spatial image of the original multichannel signal, and determining the set of corrections furthermore comprises the following steps:
- obtaining a weighting matrix comprising weighting vectors associated with a set of virtual loudspeakers;
- determining a spatial image of the decoded multichannel signal from the obtained weighting matrix and from the information representative of a spatial image of the determined decoded multichannel signal;
- computing a ratio between the spatial image of the original multichannel signal and the spatial image of the decoded multichannel signal in the directions of the loudspeakers of the set of virtual loudspeakers, in order to obtain a set of gains.

7. Decoding method according to Claim 3 or coding method according to Claim 4, wherein the information representative of a spatial image is a covariance matrix, and determining the set of corrections comprises a step of determining a transformation matrix through matrix decomposition of the two covariance matrices, the transformation matrix constituting the set of corrections.

8. Decoding method according to one of Claims 5 to 7, wherein the decoded multichannel signal is corrected by the determined set of corrections by applying the set of corrections to the decoded multichannel signal.

9. Decoding method according to either of Claims 5 and 6, wherein the decoded multichannel signal is corrected by the determined set of corrections in the following steps:
- acoustically decoding the decoded multichannel signal on the defined set of virtual loudspeakers;
- applying the obtained set of gains to the signals resulting from the acoustic decoding;
- acoustically coding the corrected signals resulting from the acoustic decoding in order to obtain components of the multichannel signal;
- summing the components of the multichannel signal thus obtained in order to obtain a corrected multichannel signal.

10. Method for decoding a multichannel sound signal, comprising the following steps:
- receiving a bitstream comprising a coded audio signal from an original multichannel signal and a coded set of corrections to be made to the decoded multichannel signal, the set of corrections having been coded using a coding method according to one of Claims 4, 5 or 7;
- decoding the received coded audio signal and obtaining a decoded multichannel signal;
- decoding the coded set of corrections;
- correcting the decoded multichannel signal by applying the decoded set of corrections to the decoded multichannel signal.

11. Method for decoding a multichannel sound signal, comprising the following steps:
- receiving a bitstream comprising a coded audio signal from an original multichannel signal and a coded set of corrections to be made to the decoded multichannel signal, the set of corrections having been coded using a coding method according to Claim 5;
- decoding the received coded audio signal and obtaining a decoded multichannel signal;
- decoding the coded set of corrections;
- correcting the decoded multichannel signal using the decoded set of corrections in the following steps:
. acoustically decoding the decoded multichannel signal on the set of virtual loudspeakers;
. applying the obtained set of gains to the signals resulting from the acoustic decoding;
. acoustically coding the corrected signals resulting from the acoustic decoding in order to obtain components of the multichannel signal;
. summing the components of the multichannel signal thus obtained in order to obtain a corrected multichannel signal.

12. Decoding device comprising a processing circuit for implementing the decoding method according to one of Claims 3 or 5 to 11.

13. Coding device comprising a processing circuit for implementing the coding method according to one of Claims 4, 5 or 7.

14. Storage medium, able to be read by a processor, storing a computer program comprising instructions for executing the decoding method according to one of Claims 3 or 5 to 11 or the coding method according to one of Claims 4, 5 or 7.
